# FASCICULE DE BREVET EUROPEEN

(11) **EP 3 300 838 B1**
(45) Date de publication et mention de la délivrance du brevet: **28.08.2019**
(21) Numéro de dépôt: 17001604.2
(22) Date de dépôt: 28.09.2017
(51) Int. Cl.: B25B 23/14, B25B 23/142

(54) **CLE DYNAMOMETRIQUE A DEBATTEMENT AMORTI PAR VOIE HYDRAULIQUE, AVEC OU SANS BUTEE DE LIMITATION ANGULAIRE**
DREHMOMENTSCHLÜSSEL MIT HYDRAULISCH GEDÄMPFTEM AUSSCHLAG MIT ODER OHNE WINKELBEGRENZUNGSPUFFER
TORQUE SPANNER WITH HYDRAULICALLY DAMPED DISPLACEMENT, WITH OR WITHOUT ANGULAR LIMITING ABUTMENT

(30) Priorité: 29.09.2016 FR 1601424
(43) Date de publication de la demande: 04.04.2018
(73) Titulaire: SAM OUTILLAGE, 42000 Saint-Etienne (FR)
(72) Inventeur: Lorimier, Maxime, 42000 Saint-Etienne (FR); Garriga, Jérôme, 93100 Montreuil (FR)
(74) Mandataire: Delorme, Nicolas

(56) Documents cités:
- DE-A1-102007 059 965
- FR-A1- 2 190 579
- FR-A1- 3 010 341
- GB-A- 783 462

## Description

### SECTEUR TECHNIQUE

La présente invention concerne, dans son moyen et sa fonction générale, une **Tête de clé dynamométrique** à grande cassure. La clé dynamométrique présente un mécanisme de **déclenchement** (et réenclenchement, ensemble « déclenchement » par simplification) et autorise une grande cassure. D'une manière générale, les clés dynamométriques sont employées pour appliquer un couple de manière contrôlée sur un assemblage vissé. Selon la norme ISO 6789, il existe deux types de clés dynamométriques : les clés à déclenchement et les clés à lecture directe.

### Présentation générale du secteur technique et définitions / vocabulaire.

L'invention porte plus précisément sur une Tête de clé dynamométrique à déclenchement, dont le « déclenchement » :
- (qui provoque ou autorise la « **cassure** » de la tête de l'outil par rapport au corps, c'est-à-dire que la « **tête** » **porte fourche** et sa « **fourche** » (pièce assurant le serrage lui-même par action sur/autour de la pièce à serrer) (ci-après ensemble « **tête** » *sauf précision contraire*) forment après le (et en raison du) déclenchement, et grâce à une rotation de la tête autour d'un « **pivot** » incorporé à la tête, directement ou indirectement solidaire du corps, un certain « **angle** » dit « **de cassure** » par rapport à leur alignement initial c'est-à-dire par rapport à l'axe longitudinal de la clé en position enclenchée, dite aussi « **clé rigide** » : cette « cassure » fait que la force de l'opérateur cesse d'être appliquée sur la pièce à serrer),
- est piloté de manière connue de façon générale par un « **actionneur** » mécanique ou électro-mécanique,
- lui-même « piloté » dans les développements techniques les plus récents par une « **électronique** » portée en général par, sur ou dans le manche ou « **corps** » de l'outil,
- cette électronique (ci après aussi « **carte** ») étant elle-même « **activée** » par un « **signal** » en provenance d'une jauge de contrainte mesurant le couple appliqué par la tête de clé sur la pièce à serrer (écrou, boulon, etc...) et « *détectant le moment ou le couple prescrit a été appliqué* », ci-après « **jauge** », ce qui déclenche ledit signal.
- L'homme de métier sait que ledit déclenchement doit être aussi instantané que possible, c'est-à-dire intervenir le plus tôt possible après que la jauge ait détecté l'instant où le couple de consigne était appliqué. Étant donné que la jauge envoie un signal à l'électronique qui elle-même provoque l'action de l'actionneur qui lui-même provoque le déclenchement, il s'écoule toujours un intervalle de temps même minuscule entre l'instant où le couple de consigne est appliqué et le moment où la clé déclenche (c'est-à-dire où se produit la cassure). Il est impératif que cet intervalle de temps soit aussi faible que possible, c'est- à-dire proche de zéro. On désignera ici cet impératif, par simplicité dont l'homme de métier connaîtra parfaitement le contexte, par le vocable « **instantané** ».
- En position enclenchée ou « rigide » la tête et le corps de la clé sont disposés selon un **axe longitudinal** commun.

### ART ANTERIEUR

On ne connaît pas à ce jour de clé dynamométrique à grande cassure comportant un amortissement réellement efficace, et notamment pas à amortissement hydraulique.

Un problème particulier existe au déclenchement pour les clés capables d'appliquer un couple supérieur à 20 - 50 - 100 Nm.

Ce problème général est que pour de telles clés, la butée qui limite (par sécurité et éviter un choc contre une autre pièce du lieu de travail, une paroi etc...) le déclenchement à environ 15° peut provoquer un arrêt brutal du débattement de la tête (mise en butée). La raison en est que l'opérateur a des difficultés à réduire à temps son effort, lorsque le déclenchement a annulé le besoin de son effort. Les conséquences sont un risque d'endommagement de pièces, un risque de sur-couple de serrage ce qui réduit fortement l'intérêt de la clé dynamométrique, et enfin l'opérateur peut se blesser en particulier dans les espaces exigus.

Bien que ces problèmes soient bien connus et depuis longtemps, l'industrie concernée s'est contentée des produits actuels et à la connaissance du demandeur, il n'existe pas de produits visant à remédier à ces inconvénients en usage « industriel ».

Les documents FR 3 010 341 A1, GB 783 462 A, DE 10 2007 059965 A1 et FR 2 190 579 A1 divulguent des clés dynamométriques de l'état de la technique.

### PROBLEME TECHNIQUE

Le problème technique est donc de conserver la très grande précision de serrage d'une clé dynamométrique, tout en autorisant un débattement important (10 - 15° ou beaucoup plus) au déclenchement (ceci étant devenu indispensable en pratique sur les lieux de mise en oeuvre et réclamé par les utilisateurs finaux) mais en cherchant à supprimer le risque de choc en butée évoqué plus haut.

Il semble assez logique, face à ce problème général, de songer à amortir le mouvement de déclenchement. Ce qui va représenter le problème technique « objectif ».

Mettre au point un tel amortissement, qui soit efficace, de conception mécanique aussi simple que possible (afin de réduire le nombre des pièces, donc le coût de fabrication), qui soit fiable (afin de réduire les casses ou frais de maintenance, ce qui peut passer par l'exigence ci-dessus d'un nombre de pièces, notamment de pièces mobiles, aussi faible que possible), et qu'il soit possible de loger dans le volume très restreint de la tête de la clé, représente par contre un véritable challenge technique. Évidemment, augmenter le volume de la tête serait inconcevable, la recherche permanente étant de réaliser des clés compactes et légères pouvant s'insérer et opérer dans des espaces de travail très réduits, comme un moteur, un train d'atterrissage d'avion, et analogues.

Ce paragraphe forme le problème technique pratique qui s'est posé.

### DEFINITIONS et CONVENTIONS

L'action résiduelle de l'opérateur désigne l'action de l'opérateur sur le manche qui persiste après le déclenchement, en raison du temps de réaction de l'opérateur.

Si une pièce comporte une face inférieure ou supérieure, le sens est défini par des flèches INF et SUP sur les figures, et, si cela est jugé nécessaire, les faces sont indiquées « INF » ou « SUP » dans le corps du texte. Pour être précis, une face faisant face à la direction de la flèche SUP sera désignée « face SUP » pour « face supérieure ». Dans le cas contraire, comme la face (309) qui fait face à la direction de la flèche INF, la face est désignée par « face inférieure (309) ».

Ceci est également valable pour les conventions « face » ou « direction » « extérieure » ou « intérieure » qui sont indiquées sur les figures et dans le corps du texte, lorsque cela est jugé nécessaire, par EXT ou INT.

Une face « latérale » désigne une face qui est orientée, selon les cas, vers l'EXT ou l'INT d'une pièce.

Une « lumière » désigne dans la présente demande, sans qu'il soit nécessaire de toujours mentionner une référence, la lumière existant dans les pièces comportant au moins une symétrie partielle de rotation, autour de l'axe de rotation, notamment autour de l'axe de cassure A du mode « rotation à 3x120° ». Dans ledit mode, il est évident de part les figures en vue éclatée ou en coupe, ou en perspective 3D, que les pièces doivent se superposer et/ou s'emboîter d'une manière qui est mécaniquement évidente, et les « lumières » nécessaires seront donc adaptées en géométrie et en positionnement pour permettre la réalisation des modes représentés sur les figures annexées, et le fonctionnement, et les mouvements relatifs des pièces, décrits dans la description.

Une lumière ménagée dans une pièce ne comporte pas de matière, mais est définie généralement par sa circonférence EXT et par une surface qui peut être dénommée « face latérale » de la pièce entourant la lumière. Une « restriction » désigne, dans un conduit de fluide, notamment hydraulique, un conduit dont le diamètre nettement plus faible est adapté géométriquement pour limiter et contrôler, notamment réduire, le débit du fluide dans ledit circuit général, et donc contrôler l'effet physique dudit fluide. Ceci est connu de l'homme de métier.

Par « adapté » (ou, selon le cas de figure, « calibré ») on entend dans tout le présent texte y-compris les revendications le fait qu'un ou plusieurs éléments comportent des caractéristiques géométriques, de positionnement, de dimension, voire de forme, qui autorisent mécaniquement la réalisation de leur mouvement, de leur fonction, de leur coopération entres elles, de la manière décrite dans la présente description, et ce de manière claire et logique pour tout homme de métier mécanicien.

Par « en coopération avec la pièce réf. (X) de géométrie adaptée » on désigne le fait que deux ou plusieurs pièces coopèrent, par leurs géométries respectives, pour former un volume, sans qu'il soit possible de définir raisonnablement ledit volume autrement que par un renvoi au bon sens de l'homme de métier, aidé par la description et les figures annexées. Néanmoins, un maximum raisonnable d'informations est fourni dans la description et sur les figures.

Certains éléments absolument connus, comme les picots (112), les pièces vissées (A) et (B), les joints (J) disposés sur les faces latérales des pistons, et pièces analogues, ne seront pas décrits, non plus que leur fonction, et seront éventuellement visibles sur les figures annexées.

Sur les figures annexées, on pourra désigner une pièce par une référence relative spécifiquement au mode décrit, ou bien par un renvoi à la référence employée sur la figure 1, ou les deux, comme par exemple la pièce à cames (305) qui remplit la fonction du moyen (m) de la figure 1, et pourra être désignée par (305) ou éventuellement (305), (m) si cela est jugé utile pour la lecture.

Sur les figures annexées, les mêmes références désignent les mêmes pièces, volumes ou directions.

### SOLUTION TECHNIQUE

La solution technique qui a été retenue par la tête de clé dynamométrique selon la revendication 1 et par le procédé d'amortissement selon la revendication 10 est un amortissement hydraulique ; ce n'était pas la solution logique, car tout homme de métier sait que les solutions hydrauliques sont sujettes à des risques de fuites du fluide hydraulique, et de grand nombre de pièces mobiles, de l'exigence de joints etc... a priori incompatibles avec les exigences pratiques rappelées ci-dessus, coût, maintenance, encombrement.

### DESCRIPTION DE L'INVENTION

La **figure 1** annexée représente le mode général de réalisation de l'invention.

La présente invention concerne, dans son moyen et sa fonction générale, une **Tête de clé dynamométrique** généralement (T), ladite clé agissant sur une pièce (à serrer notamment, (PS)) et comportant de manière connue un manche (M), aligné avec ladite tête (T) en position d'enclenchement (E), manche dans lequel est intégré un moyen de déclenchement (MD) également connu, ledit manche (M) étant soumis à un débattement (DBT) (angle en °) vers la position de déclenchement (DE) lorsque la valeur de consigne est atteinte et que le déclenchement s'effectue en conséquence, sous l'action résiduelle de l'effort de l'opérateur,
- caractérisée en ce que ladite tête (T) comporte un moyen (m) adapté, lorsque le mouvement de débattement (DBT) s'opère, pour agir, par des moyens de liaison adaptés et du fait de ce mouvement, en compression et par une force (f) ainsi créée par le moyen (m), sur un premier piston (P1), lequel, crée une force hydraulique (F) qui chasse alors de sa chambre un fluide hydraulique vers la chambre de réception d'un second piston (P2) via une restriction (r) de passage du fluide, restriction adaptée géométriquement pour limiter et contrôler le débit du fluide et ainsi ralentir le mouvement du piston (P1) et donc amortir le mouvement de débattement (DBT) du manche (M), le fluide pénétrant dans la chambre de réception du second piston (P2) et repoussant simultanément ledit piston (P2) dans le sens (a), piston (P2) qui est monté en appui en compression sur un moyen de rappel (R) dudit piston (P2), jusqu'à une position d'arrêt qui correspond à la fin du mouvement de débattement (DBT), ou en butée si l'opérateur ne limite pas suffisamment ledit débattement ;
- En ce que, en fin de débattement (DBT), donc de manière réciproque aussi en fin de déplacement selon (MR) du moyen (m) de génération de la force (f) sur le piston (P1), le moyen de rappel (R) repousse le piston (P2) et provoque le mouvement retour du moyen (m) et donc du manche (M) vers leur position de départ, (M) étant de nouveau aligné en position (E) avec la tête T avec (DBT)=0°, repoussent le piston (P2) vers sa position initiale, dans le sens (b), ce qui chasse le fluide hydraulique vers le piston (P1)
- En ce qu'un circuit (c) fait communiquer la chambre de réception - ou un circuit situé entre ladite chambre et la restriction (r) - dudit piston (P2) avec la chambre dudit piston (P1), un clapet anti-retour (car) étant monté sur ce circuit (c) de telle sorte qu'il interdit le passage du fluide hydraulique de la chambre du piston (P1) directement vers la chambre du piston (P2) lors de l'application par le moyen (m) de la force (f) sur le piston (P1), ce qui force ledit fluide à passer par la restriction de passage (r), mais qu'il autorise le passage retour dudit fluide du piston (P2) vers le piston (P1), et le retour du manche (M) de la position (DE) vers la position initiale (E) sous l'action du moyen de rappel (R), et en ce que le circuit (c) possède un diamètre adapté pour opposer une moindre résistance audit retour du fluide, et offrir audit fluide un circuit de retour très privilégié par rapport à la restriction (r), ce qui permet au moyen de rappel (R) de ramener très rapidement la clé en position de ré-enclenchement en vue de la prochaine opération de la tête
- Et en ce que ledit moyen (m) est monté solidaire du manche (M) lors du débattement (DBT) ou du retour vers la position d'enclenchement (E), le mouvement de rotation selon l'angle (DBT) générant de ce fait une action du moyen (m) sur le piston (P1), action représentée par la force (f).

La **Figure 1** représente très schématiquement la clé et la tête décrites ci-dessus, ainsi que la cinématique des pièces, et leur fonction mécanique, les forces engendrées, la circulation du fluide hydraulique aller/retour et le mouvement relatif du manche et de la tête. On note en particulier que le moyen (m) est monté solidaire avec le manche (M). Cette particularité permet au moyen (m) d'agir sur le piston (P1). A est l'axe de rotation de la tête (naturellement, lors du déclenchement, la tête (T) reste fixe afin de ne pas sur-serrer la pièce (PS), et c'est le manche (M) qui déclenche).

### MODES DE REALISATION DE L'INVENTION

Dans ce qui suit, les références alpha-numériques seront soit celles de la Figure 1 soit différentes, mais dans le second cas figurera entre parenthèses la référence utilisée sur la figure 1 dans un souci de clarté.

Moyen de déclenchement : le moyen de déclenchement (MD) est connu et est choisi de manière préférée dans l'enseignement, notamment, de la demande de brevet FR n° 13/02115 du 10/09/2013 :
***« Mécanisme de déclenchement et réenclenchement de clé dynamométrique,** pour montage dans le corps d'une clé dynamométrique, et comprenant :*
- ***un mécanisme de blocage*/*****déblocage** d'un moyen de blocage de la tête de serrage de la clé dynamométrique par rapport au corps de la clé, généralement un galet, ledit mécanisme, **caractérisé** en ce **qu'il comporte :***
   - *un « **actionneur** »*
   - *ledit moyen de blocage de la tête étant maintenu en position de clé rigide par un poussoir exerçant par son propre blocage une force d'AR en EV, et étant muni d'un moyen de rappel en translation longitudinale* , *poussoir qui s'oppose à la force que la tête exerce d'AV en AR sur ledit moyen de blocage*
   - *ledit poussoir coulissant dans ledit corps selon l'axe longitudinal XX du corps de la clé,*
   - ***et caractérisé en ce qu'il comporte***
      - *un système de déclenchement de type « actionneur »*
      - ***qui est lui-même caractérisé en ce qu'il comporte***
         - *un ou des moyens mobiles de blocage dudit poussoir en translation longitudinale selon l'axe longitudinal XX de la clé au repos, moyens qui, par translation radiale vers l'INT ou l'EXT, engagent ou dégagent la trajectoire > AR et retour AV < en translation longitudinale dudit poussoir dans ledit corps,*
         - *ladite translation radiale des moyens amenant au déclenchement, la face AR du poussoir de la position vers la position plus en arrière, ce qui permet à la tête de chasser son moyen de blocage et de déclencher,*
         - *et le moyen de rappel ramenant après déclenchement le poussoir en position ce qui ré-enclenche la clé tout en ramenant les moyens de blocage en position « radiale INT » « engagés dans ladite trajectoire », ce qui bloque à nouveau le poussoir et le moyen de blocage de la tête en position de clé « rigide »* ;
         - *ledit actionneur comportant des pièces adaptées pour autoriser ou non le mouvement de translation radiale vers l'INT ou l'EXT des moyens de blocage dans et grâce aux dites pièces adaptées,*
   - ***et étant caractérisé en ce que** lesdits moyens de blocage sont eux-mêmes autorisés à se mouvoir en translation radiale par un mouvement de translation et*/*ou rotation (donc **translation, rotation ou mouvement hélicoïdal**) de pièces mobiles de l'actionneur mécanique en coopération avec ledit mouvement de translation dudit poussoir,*
   - *le mouvement des pièces de l'actionneur mécanique étant obtenu par l'action d'une source de puissance elle-même pilotée par une électronique, elle-même pilotée par une jauge de contrainte de serrage montée sur la tête et adaptée et réglée pour lui adresser un signal lorsque le couple de serrage de consigne est atteint. »*

Le principe général repose sur un capteur d'effort, de contrainte et/ou angulaire qui, en relation avec une électronique embarquée, détecte l'instant précis où la valeur de consigne (par exemple une consigne de serrage d'un boulon, ou toute autre opération connue) est atteinte, l'ensemble capteur-électronique-moyens mécaniques ou vérin ou moteur etc... agissant par de préférence des moyens mécaniques (biellettes, pièces en rotation à came, coopérant avec des billes etc...) pour déplacer ou rendre libre quasi - instantanément une pièce (bille, galet etc...)(sur les figures 2 à 6, galet (50)) qui maintenait la tête et le manche en position « enclenchée » (c'est-à-dire solidaires, donc en position de serrage), ce qui permet à la tête, soumise à l'action de l'opérateur, de « chasser » de son logement bloquant ladite pièce et donc de « déclencher » quasi-instantanément le système, le manche continuant à pivoter libre sous l'action résiduelle de l'opérateur.

Sur les figures annexées, le moyen de déclenchement qui apparaît partiellement dans le manche correspond à celui de la demande de brevet FR n° 13/02115du 10/09/2013 (très schématiquement, cf. Figure 3 et 4 de la présente demande, un piston (54) est maintenu en position par le reste du moyen de déclenchement (MD) et bloque un galet (50) dans un logement adapté ménagé pour partie dans la pièce (52) (visible également sur la Figure 1) et pour partie dans la tête (350), lorsque le moyen de déclenchement (généralement (MD)) met la clé en position « bloquée » c'est-à-dire position de travail (par exemple serrage d'une pièce à serrer (PS)) ; ledit galet bloque lui-même, dans cette position, la tête (350). Figure 3. Au contraire, Figure 4, en position de déclenchement, le moyen de déclenchement représenté en partie (l'homme de métier pourra se référer à la demande de brevet précitée) cesse de forcer le piston (54) en position, lequel devient libre de coulisser; comme à cet instant l'opérateur de la clé continue à exercer un effort en rotation sur le manche (M), et que la tête est bloquée par la pièce à traiter (PS), la tête exerce une pression sur le galet (50), lequel se rétracte dans la pièce (52) en repoussant le piston (54) devenu « libre ». La tête (350) devient donc libre d'effectuer son débattement (DBT).

L'action de la présente invention commence à cet instant précis où la clé et donc le manche (M) « déclenche » et comporte un cycle d'amortissement du mouvement du manche lors du débattement (DBT) qui caractérise la phase déclenchement ainsi que la deuxième phase du cycle qui est le mouvement retour du manche sous l'action de l'opérateur vers la position de départ « clé enclenchée », ce second mouvement n'étant pas amorti mais devant au contraire être rapide afin de revenir rapidement en position de recommencer rapidement un nouveau serrage sans générer de risque induit par l'effort de retour (ou autre opération classique) d'une pièce (PS). Cette rapidité est assurée par l'ouverture d'un clapet anti-retour (car) ouvrant sur un circuit de fluide offrant une moindre résistance.

### Premier mode de réalisation de clé à amortissement :

### mécanisme avec amortissement et butée à 15°

A noter que la valeur 15° est arbitraire, même si elle correspond à une valeur représentative des besoins de l'industrie, notamment pour une utilisation de la clé dans un espace de travail exigu.

Les **Figures 2****,** **3****,** **4** **, et** **5** représentent ce mode de réalisation.
La **figure 2** représente ce mode de réalisation selon une vue en éclaté. La figure 2 représente les pièces de la tête de clé ainsi que l'extrémité du manche (M), l'assemblage étant réalisé, selon l'axe de cassure (A), par le pivot (40).
La **figure 3** représente la figure 2 en coupe selon un plan perpendiculaire à l'axe de cassure (A) et orienté selon l'axe général de symétrie longitudinale de la figure (2), la tête de clé et le manche étant alignés et en position d'enclenchement.
La **figure 4** est identique à la figure 3 sauf en ce qu'elle représente les mêmes pièces que la figure 3 mais en position de clé juste après le déclenchement.
La **figure 5** est un agrandissement des figures 3 ou 4 représentant notamment le circuit (c) et le clapet anti retour (car) (bille (360), siège de clapet (s) et ressort de rappel de la bille (R')).

Le déclenchement, par des moyens de déclenchement situés dans le manche et non décrits ici en détail, est in fine autorisé par le fait que le galet de blocage (50) peut, sous l'action résiduelle de l'opérateur, être chassé de son logement (53), car le piston (54) peut se rétracter, et se rétracter totalement dans le siège de galet (52), le manche (M) pouvant donc pivoter par rapport à la tête (T).

L'invention concerne donc une :
- **Tête (T) de clé dynamométrique** (T) telle que décrite ci-dessus en relation avec la Figure 1, et qui coopère avec un manche M comportant un moyen de déclenchement (MD), caractérisée
en ce qu'elle comporte un ergot (m) rendu solidaire du manche (M) de la clé, par engagement dudit ergot (m) dans un trou (60) percé dans le manche, ergot qui est solidaire de la pièce perforée (133) elle-même disposée libre de coulisser une gorge (g) (figure 2, 4) en arc de cercle centré sur l'axe de cassure (A) de la tête (T), et adaptée géométriquement pour que ledit ergot (m) puisse coulisser le long de ladite gorge lorsque le manche pivote d'un angle (DBT) de débattement (flèche) lors du déclenchement par rapport à l'axe de la tête,
en ce que la tête (T), (350), comporte un premier évidement 10 dans lequel coulisse un piston (P1) et un second évidement 15 dans lequel coulisse un second piston (P2),
ledit évidement (10) formant la chambre (901) de piston (P1) et ledit évidement (15) formant la chambre (902) de piston (P2),
ledit évidement (10) recevant également, derrière le piston (P1), donc à l'opposé de la chambre (901), la pièce (133) et l'ergot (m), et ledit évidement (15) recevant, derrière le piston (P2), donc à l'opposé de la chambre (902), le ressort de rappel (R),
en ce que ledit évidement (15) se prolonge entre le piston (P1) et jusqu'à la sortie de la chambre (901), et est adapté en géométrie et dimensions pour recevoir une pièce (352), comportant elle-même un évidement longitudinal latéral restreint (r) qui forme la partie (32) dudit circuit (c), et un évidement (34) de section plus importante et qui forme un siège (s) qui reçoit une bille (360) et son ressort de rappel (R') la bille (360), le siège (s) et le ressort (R') formant le clapet anti retour (car),
- le retour du fluide étant réalisé par la partie (34) du circuit (c), ouverture du clapet (car) par décollement de la bille (360) d'avec son siège (s), passage dans l'évidement (34) de la pièce (352), passage par un orifice latéral (o) ménagé dans la pièce (352) et adapté pour ne pas opposer de résistance au passage du fluide (en dehors du ressort de rappel nécessaire pour obturer le siège (s) au cours du déclenchement DE afin de ne laisser le passage que dans la restriction (r) suivant l'évidement (32)), contrairement à la restriction (r), et passage par la partie (33) du circuit (c), vers la chambre communicante (901), (c)
en ce que, en position « clé enclenchée » ou « ré-enclenchée » (E), et au moment où commence le déclenchement et donc le mouvement de débattement (DBT) du manche (M), la chambre (901), de par un positionnement adapté de l'ergot (m) dans la gorge (g), est remplie de fluide hydraulique et la chambre (902) est de volume nul ou réduit.
en ce que la chambre (901) du piston (P1) communique avec la chambre (902) du piston (P2) via un circuit (c) (figures 3, 4, 5) de fluide hydraulique, ledit circuit comportant une restriction de passage de fluide (r) adaptée en géométrie et dimensions pour ralentir le passage d'un fluide hydraulique passant dans ledit circuit (c) dans le sens de (901) vers (902),
en ce que l'ergot (m), la gorge (g), les pistons (P1) et (P2), leurs chambres (901) et respectivement (902) et le circuit (c) sont adaptés en géométrie et en dimensions pour que, au déclenchement, donc durant le débattement (DBT) du manche (M), l'ergot (m) exerce une pression sur la face arrière (opposée à la chambre (901)) du piston (P1), lequel chasse alors le fluide hydraulique de la chambre (901) vers la chambre (902) du piston (P2), via le circuit de fluide (c) et la restriction (r), laquelle restriction s'oppose au libre passage dudit fluide adapté en rhéologie et donc ralentit le passage du fluide, ladite restriction (r) étant adaptée en géométrie et en dimensions pour que ce ralentissement réalise un amortissement du mouvement du piston (P1) et donc du mouvement de l'ergot (m), amortissement qui se transmet au manche (M) dont l'ergot est solidaire,
en ce que le circuit (c) est en communication fluide avec un circuit de fluide (c') via un clapet anti retour (car) formé par une bille (360) et son siège (s) (figue 5), et un ressort de rappel (R'), ledit clapet (car) étant disposé de telle sorte que, au déclenchement, donc lorsque le fluide est chassé de la chambre (901), ledit fluide ne peut pas franchir ledit clapet vers la chambre (902) (effort de poussée du rappel et appui de la pression du fluide sur l'arrière de la bille, le devant de la bille ne subissant quasiment aucun contre effort car la chambre 902 étant en train de se remplir lentement du fluide passant par la restriction la pression du fluide de la chambre 2 reste négligeable) alors que, lorsque la pression de la chambre 1 a suffisamment diminué, le ressort de rappel (R) du piston (2) repousse ledit piston (P2) que ledit piston (P2) chasse le fluide hors de la chambre (902) vers la chambre (901), le clapet s'ouvre et permet le passage du fluide de la section (32) du circuit (c) directement vers la section (33) dudit circuit (c) (car l'effort de rappel du ressort (R) du piston (2) devient supérieur à l'effort du ressort (r) du clapet anti-retour), en by-passant la restriction (r), et vers la chambre (25) du piston (P1), lequel revient simultanément en position enclenchée, ce mouvement forcé ramenant l'ergot (40), et donc le manche (M) dont il est solidaire par le trou (60), le circuit (c), (32), (33) et le clapet (car) étant adaptés et calibrés, en géométrie, dimensions et tension du ressort (R'), pour d'une part s'ouvrir sous l'action du mouvement retour du fluide et pour offrir audit fluide un circuit de moindre résistance vers la chambre (901), ce qui autorise un remplissage rapide de la chambre (901) et donc un mouvement retour rapide, non amorti, du manche en position d'enclenchement pour effectuer un nouveau cycle de serrage, déclenchement, ré-enclenchement.

Le volume de la chambre (902) peut comprendre un « volume mort » qui permet de compenser les légères fuites que l'on pourrait avoir dans le temps.

Le débattement DBT est limité par une butée, à 15°.

### Second mode de réalisation de clé à amortissement :

### mécanisme avec amortissement et clé « tête folle »

Cette option dite « tête folle » avec rotation possible de la tête (T) après le déclenchement, de 360° et plus précisément de 3 x 120° (dont notamment le premier arc de 120° est amorti selon l'invention) correspond à une valeur de débattement représentative des besoins de l'industrie.

Les **Figures 6 à 13** représentent ce mode de réalisation.
Par convention, le sens « inférieur » INF ou « supérieur» SUP est *fixé en référence à la* *Figure* 6 (vue en éclaté), et sur toutes les figures est précisé par une flèche INF et SUP.
La **figure 6** est une vue en éclaté des pièces du mode de réalisation préférée de ce second mode.
La **figure 7** représente une vue en coupe (opérée comme la figure 2 par rapport à la figure 1) de la tête (T) comportant le mécanisme de l'invention. Comme on le comprendra à la lecture de la description qui suit, les pièces, sur la figure 7, sont en position « clé enclenchée » (E) (ou « instant du déclenchement » c'est-à-dire juste avant le début du mouvement relatif du manche par rapport à la tête de clé).
La **figure 8** représente une vue 3D en perspective de dessous du piston (P1).
La **figure 9** représente également le piston (P1) en vue 3D et perspective, de dessus.
La **figure 10** représente une vue de dessus, 3D et en perspective, de la pièce à came (305) (qui forme le moyen (m) dans ce mode de réalisation).
La **figure 11** représente une vue 3D et en perspective de la même pièce (305) mais de dessous.
La **figure 12** représente un agrandissement de la zone de la figure 7 correspondant au clapet anti-retour et au circuit (c) et de la pièce d'obturation qui coopère pour former ledit clapet (car).
La **figure 13** représente un agrandissement de la zone de la figure 7 correspondant à la zone de la restriction (r) et à la seconde pièce d'obturation (509).

Les notions de « dessus » et « dessous » n'ont ici pas d'importance technique et ne servent qu'à mieux comprendre l'orientation des pièces sur les figures.

L'invention concerne donc une :
- **Tête de clé dynamométrique (T)** comportant un système d'amortissement du mouvement de rotation au déclenchement, telle que décrite ci-dessus en relation avec la Figure 1, caractérisée en ce qu'elle comporte
- un **corps de tête** (350) et,
- centrés en rotation autour de l'« **axe de cassure** » (A),
- une **pièce (305), (m),** dite « **à cames** » ou « **à rampes** », solidaire du manche (M) de la clé et comportant un moyeu (307) centré sur l'axe de cassure (A) et un plateau (308) perpendiculaire audit moyeu, comportant sur sa face SUP (3) rampes ou « cames » (310), couvrant chacune un arc angulaire de 120°, et chacune étant séparée de la suivante, à son point haut, par un décrochement (125) qui fait que la came suivante part, dans le plan du plateau (308), du même niveau ou plan que la came qui la précède,
- **une pièce formant piston (P1)** (ci-après piston 1) comportant, en symétrie de rotation par rapport à l'axe de cassure (A), un moyeu (800) dont la face extérieure est munie d'un joint (810), et un plateau (820) perpendiculaire audit moyeu (800) et donc audit axe de cassure (A),
- la face INF (830) dudit plateau comportant trois protubérances (75) s'étendant radialement depuis la lumière du moyeu jusqu'à la périphérie dudit plateau, avec un écartement angulaire de 120° entre chaque axe radial de chaque protubérance (75), et la face INF de chaque protubérance (75) comportant un logement (80) destiné à coopérer avec une bille (100) de roulement, qui s'engage et roule librement dans une gorge (700) ménagée dans la face INF du plateau (308) de la pièces (305) à cames ou rampes, les géométries et positionnement des logements (80), billes (100) de roulement et gorge (700) étant adaptées pour permettre ledit roulement du piston (P1), lors de son mouvement de rotation, sur les cames ou rampes (310) de la pièce (305),
- ledit piston (P1) comportant de plus un moyen mécanique le rendant solidaire de la tête (T), ledit moyen étant adapté pour que, lorsque la pièce (300) solidaire du manche (M) pivote au déclenchement sous l'action résiduelle de l'opérateur, cette rotation du manche entraîne celle du piston (P1) sur les cames ou rampes (310),
- la surface SUP (n) du plateau du piston (P1) et latérale EXT (p) du moyeu (800) définissant, en coopération avec la pièce (350) de la tête (T) de géométrie adaptée, un volume (850) apte à recevoir un ressort de rappel (R),
- **un piston (P2)** dont la face SUP définit, en coopération avec la pièce (350) de la tête (T), de géométrie adaptée, une chambre (902) du piston (P2) et dont la face INF vient en appui sur ledit ressort de rappel (R),
- les surfaces SUP (j) et latérale INT (k) et EXT (p) du moyeu (800) du piston (P1) définissant, en coopération avec la pièce (350) de la tête (T) de géométrie adaptée, la chambre (901) du piston (P1) et le circuit (c) qui conduit vers la chambre (902) du piston (P2),
- **une pièce formant clapet anti retour (car),** ledit clapet étant composé d'une première pièce d'obturation (508), d'une bille de clapet (360) et d'un ressort (rc) de renvoi de ladite bille vers son siège (s) ménagé dans le circuit (c) au sortir de la chambre (902) du piston (P2),
- ladite pièce d'obturation (508) venant s'encastrer dans un logement (L1) ménagé dans la face SUP de la pièce (350) de la tête (ou formant la tête) (T) de manière adaptée pour former un clapet anti retour par la bille (360) venant au regard d'un siège (s) de clapet ménagé dans le circuit (c) au sortir de la chambre (902) du piston (P2), et pour contribuer à la définition du circuit (c), et également jouer le rôle de pièce obturante,
- ledit circuit (c) et les volumes (850) et (852) étant également définis par deux épaulements annulaires, concentriques et coaxiaux (x) EXT et (z) INT de la pièce (350) de la tête (T), qui se placent dans la partie INF de la lumière (200),
   * la restriction (r) étant percée dans l'épaulement (x) et
   * le siège (s) du clapet anti retour (car) étant ménagé, en position diamétralement opposée à la restriction (r) par rapport à la lumière (200), selon l'axe longitudinal Y de la tête (T), également dans l'épaulement (x),
- **des joints toriques** (J1) et (J2) assurant l'étanchéité des chambres des pistons respectivement (P1) et (P2) (deux joints par piston) avec la zone (z) et les épaulements (x) et (y) de la pièce (350),
- **une seconde pièce obturante** (509) venant s'encastrer de manière similaire dans un logement (L2) ménagé dans la face SUP de la pièce (350) de la tête (T), et fermer le circuit hydraulique,
- **un moyen de rappel (R)** formé dans ce mode préféré par un ressort de rappel (R) travaillant en compression et disposé dans l'espace (850) défini par la géométrie adaptée de la pièce (350) formant la tête (T), la face supérieure (n) du piston (P1), la face latérale (p) du piston (P1) et la face inférieure du piston (P2),
- ledit ressort (R) agissant simultanément sur la face inférieure du piston (P2) et sur la face supérieure (n) du piston (P2)
- ledit piston (P2) étant logé dans un volume (852) de géométrie adaptée pour recevoir un piston, qui prolonge le volume (850) dans la direction à la fois du clapet anti retour (car) et de la restriction (r), parallèlement à l'axe de cassure A, et
- ledit ressort (R) étant positionné dans ledit volume (852) et la partie dudit volume (850) situé dans le prolongement, selon la direction de l'axe A, dudit volume (852),
- **une restriction** (r) d'écoulement du fluide hydraulique étant percée dans la pièce (350) de la tête (T) pour faire communiquer le circuit (c) et la chambre (902) du piston (P2), et en ce que
- l'ensemble desdites pièces ci-dessus est positionné entre les fourches INF et SUP (300) terminant le manche (M),
- la pièce (305) est rendue solidaire du manche (300) par les picots (ou goupilles) (112) insérés dans les trous (130) de la fourche INF et les trous de réception (110) de la pièce à cames (305), et
- l'ensemble est maintenu en position définitive par les deux pièces filetées (B) via les trous (132) des fourches (300).

*Selon un mode préféré de réalisation,* la face SUP (309) du plateau (308) comporte trois logements non traversants (110) destinés à recevoir trois pions ou goupilles (112) de positionnement, coopérant avec les trous (130) ménagés dans la face SUP de la pièce (300), (6), afin d'éviter un déplacement relatif des pièces (305) et (300).

Selon un mode préféré, l'ensemble des pièces positionnées autour de l'axe de cassure A sont maintenues en place par un ensemble de pièces (B) filetées coopérant avec un filetage adapté de la lumière (200) de la pièce (305), ces pièces (B) n'empêchant pas la rotation des pièces devant se mouvoir en rotation, comme le piston (P1) notamment.

Selon un mode de réalisation préféré, ledit moyen mécanique qui rend le piston (P1) solidaire en rotation avec le manche (M) ou son extrémité (300) consiste en un ergot (77) qui s'étend, dans le prolongement d'au moins une des protubérances (75) et qui s'engage dans au moins une encoche (70) ménagée dans la paroi latérale de la lumière de la tête.

### Fonctionnement :

Le fonctionnement général est celui décrit en référence à la figure 1, les références correspondant aux figures 1 à 13.

Selon le **procédé d'amortissement** de la tête de clé dynamométrique selon l'invention, et au moment du déclenchement, le galet (50) (vue en éclaté) se décale vers le manche comme décrit dans les demandes de brevet précitées (retrait vers son logement (52) ménagé dans la pièce (53)) et autorise la rotation libre du manche, sous l'action « résiduelle » de l'opérateur, la tête restant fixe autour de la pièce à, par exemple, serrer, et le procédé de l'invention est caractérisé en ce que :

### (selon la présente invention et ce premier mode de réalisation)

- la rotation du manche (M) entraîne la rotation d'une pièce à cames (305) qui est rendue solidaire dudit manche (M), (300) par les picots (112) insérés dans les trous (130), (110),
- un piston (P1) comportant une chambre (901) définie par ledit piston et la partie (350) de la tête (T), et solidaire de ladite tête (T), est alors amené à rouler sur les cames ou rampes de la pièce (305), ce qui, par des géométries adaptées, comprime la chambre (901) du piston (P1), et en chasse le fluide hydraulique via un circuit (c) menant vers la chambre (902) d'un piston (P2) monté libre, dont la chambre (901) se remplit de fluide,
   * ledit circuit (c) comportant dans ce sens de circulation dudit fluide un clapet anti retour (car), (r'), (360), (s), qui se place en position « fermé », ainsi qu'une restriction (r) de très faible diamètre qui s'oppose fortement au libre passage dudit fluide et donc amortit le mouvement du piston (P1) et donc amortit le mouvement de rotation du manche (300) via la solidarisation de la pièce à cames (305) avec le manche,
- et en ce que, lors du mouvement inverse vers la position de réenclenchement de la clé, un ressort de rappel (R) repousse le piston (P2), ce qui chasse le fluide hors de la chambre (902) dudit piston (P2), à nouveau vers le circuit (c),
   * ledit fluide agissant, dans ce sens de circulation, sur un clapet anti retour (car), (r'), bille (360), siège (s), qui s'ouvre et est dimensionné pour laisser librement passer le fluide, ce qui autorise un retour rapide du manche, sous l'action du ressort de rappel (R), vers la position de réenclenchement.

Selon un mode de réalisation préféré, la pièce à cames (305) comporte trois cames ou rampes (310) couvrant chacune un secteur angulaire de 120°.

On comprend que chaque protubérance (75) et bille de roulement (100) roule, chacune, sur une des trois rampes.

Ce choix de trois rampes n'est pas limitatif, il est seulement le plus logique compte tenu de la nécessité de disposer d'une rampe suffisamment « raide » pour que l'amortissement soit à la fois suffisamment rapide et suffisamment puissant, sur un arc autorisant un DBT suffisant en pratique, et compatible avec l'épaisseur de la tête d'une clé dynamométrique.

Dans un mode de mise en oeuvre standard, l'opérateur est considéré comme étant capable de stopper le mouvement de rotation avant la fin de la première rampe de 120°.

A ce stade de 120°, si l'opérateur dépasse ce point, les décrochements (125) entre chaque rampe ou came interdisent un retour du manche en arrière, et l'opérateur doit donc continuer le mouvement sur les 360°.

Au delà de 120°, chacune des trois billes (100) de roulement « retombe » sur la came suivante et est donc « au niveau » de départ. C'est à dire en position « piston (P1) » en position « basse » comme sur la figure en coupe.

Sur les 2x120° restants il faut « remonter » les rampes et donc vaincre un nouvel amortissement, mais à « basse vitesse » l'effet de l'amortissement sera plus faible et on peut considérer que l'on est en mode « tête folle ».

L'invention concerne également les :
- Clés dynamométriques comportant une Tête de clé telle que décrite ci-dessus.

L'invention concerne encore le :
- Procédé d'amortissement de clé dynamométrique décrit ci-dessus.

L'invention concerne encore les :
- Applications des clés dynamométriques ci-dessus, des Têtes de clé ci-dessus, et du Procédé d'amortissement ci-dessus, dans les domaines de l'aéronautique, de la construction automobile, de l'industrie spatiale, ferroviaire, et de tout secteur industriel requérant une extrême précision de serrage.

## Revendications

1. **Tête de clé dynamométrique** (T) agissant sur une pièce (PS) et comportant de manière connue un manche (M), aligné avec ladite tête (T) en position d'enclenchement (E), manche dans lequel est intégré un moyen de déclenchement (MD) également connu, ledit manche (M) étant soumis à un débattement (DBT) (angle en °) vers la position de déclenchement (DE) lorsque la valeur de consigne est atteinte et que le déclenchement s'effectue en conséquence, sous l'action résiduelle de l'effort de l'opérateur,
- **caractérisée en ce que** ladite tête (T) comporte un moyen (m) adapté, lorsque le mouvement de débattement (DBT) s'opère, pour agir, par des moyens de liaison adaptés et du fait de ce mouvement, en compression et par une force (f) ainsi crée par le moyen (m), sur un premier piston (P1), lequel, crée une force hydraulique (F) qui chasse alors de sa chambre un fluide hydraulique vers la chambre de réception d'un second piston (P2) via une restriction (r) de passage du fluide, restriction adaptée géométriquement pour limiter et contrôler le débit du fluide et ainsi ralentir le mouvement du piston (P1) et donc amortir le mouvement de débattement (DBT) du manche (M), le fluide pénétrant dans la chambre de réception du second piston (P2) et repoussant simultanément ledit piston (P2) dans le sens (a), piston (P2) qui est monté en appui en compression sur un moyen de rappel (R) dudit piston (P2), jusqu'à une position d'arrêt qui correspond à la fin du mouvement de débattement (DBT), ou en butée si l'opérateur ne limite pas suffisamment ledit débattement ;
- **En ce que**, en fin de débattement (DBT), donc de manière réciproque aussi en fin de déplacement selon (MR) du moyen (m) de génération de la force (f) sur le piston (P1), le moyen de rappel (R) repousse le piston (P2) et provoque le mouvement retour du moyen (m) et donc du manche (M) vers leur position de départ, (M) étant de nouveau aligné en position (E) avec la tête T avec (DBT)=0°, repoussent le piston (P2) vers sa position initiale, dans le sens (b), ce qui chasse le fluide hydraulique vers le piston (P1),
- **En ce qu'**un circuit (c) fait communiquer la chambre de réception - ou un circuit situé entre ladite chambre et la restriction (r) - dudit piston (P2) avec la chambre dudit piston (P1), un clapet anti-retour (car) étant monté sur ce circuit (c) de telle sorte qu'il interdit le passage du fluide hydraulique de la chambre du piston (P1) directement vers la chambre du piston (P2) lors de l'application par le moyen (m) de la force (f) sur le piston (P1), ce qui force ledit fluide à passer par la restriction de passage (r), mais qu'il autorise le passage retour dudit fluide du piston (P2) vers le piston (P1), et le retour du manche (M) de la position (DE) vers la position initiale (E) sous l'action du moyen de rappel (R), et **en ce que** le circuit (c) possède un diamètre adapté pour opposer une moindre résistance audit retour du fluide, et offrir audit fluide un circuit de retour très privilégié par rapport à la restriction (r), ce qui permet au moyen de rappel (R) de ramener très rapidement la clé en position de ré-enclenchement en vue de la prochaine opération de la tête,
- Et **en ce que** ledit moyen (m) est monté solidaire du manche (M) lors du débattement (DBT) ou du retour vers la position d'enclenchement (E), le mouvement de rotation selon l'angle (DBT) générant de ce fait une action du moyen (m) sur le piston (P1), action représentée par la force (f).

2. Tête de clé dynamométrique (T) selon la revendication 1, coopérant avec un manche (M) comportant un moyen de déclenchement (MD), **caractérisée**
- **en ce qu'**elle comporte un ergot (m) rendu solidaire du manche (M) de la clé, par engagement dudit ergot (m) dans un trou (60) percé dans le manche, ergot qui est solidaire de la pièce perforée (133) elle-même disposée libre de coulisser une gorge (g) en arc de cercle centré sur l'axe de cassure (A) de la tête (T), et adaptée géométriquement pour que ledit ergot (m) puisse coulisser le long de ladite gorge lorsque le manche pivote d'un angle (DBT) de débattement lors du déclenchement par rapport à l'axe de la tête,
- **en ce que** la tête (T), (350), comporte un premier évidement (10) dans lequel coulisse un piston (P1) et un second évidement (15) dans lequel coulisse un second piston (P2),
ledit évidement (10) formant la chambre (901) de piston (P1) et ledit évidement (15) formant la chambre (902) de piston (P2),
ledit évidement (10) recevant également, derrière le piston (P1), donc à l'opposé de la chambre (901), la pièce (133) et l'ergot (m), et ledit évidement (15) recevant, derrière le piston (P2), donc à l'opposé de la chambre (902), le ressort de rappel (R),
- **en ce que** ledit évidement (15) se prolonge entre le piston (P1) et jusqu'à la sortie de la chambre (901), et est adapté en géométrie et dimensions pour recevoir une pièce (352), comportant elle-même un évidement longitudinal latéral restreint (r) qui forme la partie (32) dudit circuit (c), et un évidement (34) de section plus importante et qui forme un siège (s) qui reçoit une bille (360) et son ressort de rappel (R') la bille (360), le siège (s) et le ressort (R') formant le clapet anti retour (car),
- le retour du fluide étant réalisé par la partie (34) du circuit (c), ouverture du clapet (car) par décollement de la bille (360) d'avec son siège (s), passage dans l'évidement (34) de la pièce (352), passage par un orifice latéral (o) ménagé dans la pièce (352) et adapté pour ne pas opposer de résistance au passage du fluide, contrairement à la restriction (r), et passage par la partie (33) du circuit (c), vers la chambre communicante (901), (c),
- **en ce que**, en position « clé enclenchée » ou « ré-enclenchée » (E), et au moment où commence le déclenchement et donc le mouvement de débattement (DBT) du manche (M), la chambre (901), de par un positionnement adapté de l'ergot (m) dans la gorge (g), est remplie de fluide hydraulique et la chambre (902) est de volume nul ou réduit,
- **en ce que** la chambre (901) du piston (P1) communique avec la chambre (902) du piston (P2) via un circuit (c) de fluide hydraulique, ledit circuit comportant une restriction de passage de fluide (r) adaptée en géométrie et dimensions pour ralentir le passage d'un fluide hydraulique passant dans ledit circuit (c) dans le sens de (901) vers (902),
- **en ce que** l'ergot (m), la gorge (g), les pistons (P1) et (P2), leurs chambres (901) et respectivement (902) et le circuit (c) sont adaptés en géométrie et en dimensions pour que, au déclenchement, donc durant le débattement (DBT) du manche (M), l'ergot (m) exerce une pression sur la face arrière (opposée à la chambre (901)) du piston (P1), lequel chasse alors le fluide hydraulique de la chambre (901) vers la chambre (902) du piston (P2), via le circuit de fluide (c) et la restriction (r), laquelle restriction s'oppose au libre passage dudit fluide adapté en rhéologie et donc ralentit le passage du fluide, ladite restriction (r) étant adaptée en géométrie et en dimensions pour que ce ralentissement réalise un amortissement du mouvement du piston (P1) et donc du mouvement de l'ergot (m), amortissement qui se transmet au manche (M) dont l'ergot est solidaire,
- **en ce que** le circuit (c) est en communication fluide avec un circuit de fluide (c') via un clapet anti retour (car) formé par une bille (360) et son siège (s) (figue 5), et un ressort de rappel (R'), ledit clapet (car) étant disposé de telle sorte que, au déclenchement, donc lorsque le fluide est chassé de la chambre (901), ledit fluide ne peut pas franchir ledit clapet vers la chambre (902) (effort de poussée du rappel et appui de la pression du fluide sur l'arrière de la bille, le devant de la bille ne subissant quasiment aucun contre effort car la chambre (902) étant en train de se remplir lentement du fluide passant par la restriction la pression du fluide de la chambre (2) reste négligeable) alors que, lorsque la pression de la chambre (1) a suffisamment diminué, le ressort de rappel (R) du piston (2) repousse ledit piston (P2) que ledit piston (P2) chasse le fluide hors de la chambre (902) vers la chambre (901), le clapet s'ouvre et permet le passage du fluide de la section (32) du circuit (c) directement vers la section (33) dudit circuit (c) (car l'effort de rappel du ressort (R) du piston (P2) devient supérieur à l'effort du ressort (r) du clapet anti-retour), en by-passant la restriction (r), et vers la chambre (25) du piston (P1), lequel revient simultanément en position enclenchée, ce mouvement forcé ramenant l'ergot (40), et donc le manche (M) dont il est solidaire par le trou (60), le circuit (c), (32), (33) et le clapet (car) étant adaptés et calibrés, en géométrie, dimensions et tension du ressort (R'), pour d'une part s'ouvrir sous l'action du mouvement retour du fluide et pour offrir audit fluide un circuit de moindre résistance vers la chambre (901), ce qui autorise un remplissage rapide de la chambre (901) et donc un mouvement retour rapide, non amorti, du manche en position d'enclenchement pour effectuer un nouveau cycle de serrage, déclenchement, ré-enclenchement.

3. Tête de clé dynamométrique (T) selon la revendication 1 ou 2, **caractérisée en ce que** le volume de la chambre (902) comprend un « volume mort » qui permet de compenser les légères fuites que l'on pourrait avoir dans le temps.

4. Tête de clé dynamométrique (T) selon l'une quelconque des revendications 1 à 3, **caractérisée en ce que** le débattement DBT est limité par une butée.

5. Tête de clé dynamométrique (T) selon la revendication 4, **caractérisée en ce que** le débattement DBT est limité à 15°.

6. Tête de clé dynamométrique (T) selon la revendication 1, comportant un système d'amortissement du mouvement de rotation au déclenchement, **caractérisée en ce qu'**elle comporte
- un **corps de tête** (350)et,
- centrés en rotation autour de l'« **axe de cassure** » (A),
- une **pièce (305), (m),** dite « **à cames** » ou « **à rampes** », solidaire du manche (M) de la clé et comportant un moyeu (307) centré sur l'axe de cassure (A) et un plateau (308) perpendiculaire audit moyeu, comportant sur sa face SUP (3) rampes ou « cames » (310), couvrant chacune un arc angulaire de 120°, et chacune étant séparée de la suivante, à son point haut, par un décrochement (125) qui fait que la came suivante part, dans le plan du plateau (308), du même niveau ou plan que la came qui la précède,
- **une pièce formant piston (P1)** comportant, en symétrie de rotation par rapport à l'axe de cassure (A), un moyeu (800) dont la face extérieure est munie d'un joint (810), et un plateau (820) perpendiculaire audit moyeu (800) et donc audit axe de cassure (A),
- la face INF (830) dudit plateau comportant trois protubérances (75) s'étendant radialement depuis la lumière du moyeu jusqu'à la périphérie dudit plateau, avec un écartement angulaire de 120° entre chaque axe radial de chaque protubérance (75), et la face INF de chaque protubérance (75) comportant un logement (80) destiné à coopérer avec une bille (100) de roulement, qui s'engage et roule librement dans une gorge (700) ménagée dans la face INF du plateau (308) de la pièces (305) à cames ou rampes, les géométries et positionnement des logements (80), billes (100) de roulement et gorge (700) étant adaptées pour permettre ledit roulement du piston (P1), lors de son mouvement de rotation, sur les cames ou rampes (310) de la pièce (305),
- ledit piston (P1) comportant de plus un moyen mécanique le rendant solidaire de la tête (T), ledit moyen étant adapté pour que, lorsque la pièce (300) solidaire du manche (M) pivote au déclenchement sous l'action résiduelle de l'opérateur, cette rotation du manche entraîne celle du piston (P1) sur les cames ou rampes (310),
- la surface SUP (n) du plateau du piston (P1) et latérale EXT (p) du moyeu (800) définissant, en coopération avec la pièce (350) de la tête (T) de géométrie adaptée, un volume (850) apte à recevoir un ressort de rappel (R),
- **un piston (P2)** dont la face SUP définit, en coopération avec la pièce (350) de la tête (T), de géométrie adaptée, une chambre (902) du piston (P2) et dont la face INF vient en appui sur ledit ressort de rappel (R),
- les surfaces SUP (j) et latérale INT (k) et EXT (p) du moyeu (800) du piston (P1) définissant, en coopération avec la pièce (350) de la tête (T) de géométrie adaptée, la chambre (901) du piston (P1) et le circuit (c) qui conduit vers la chambre (902) du piston (P2),
- **une pièce formant clapet anti retour (car),** ledit clapet étant composé d'une première pièce d'obturation (508), d'une bille de clapet (360) et d'un ressort (rc) de renvoi de ladite bille vers son siège (s) ménagé dans le circuit (c) au sortir de la chambre (902) du piston (P2),
- ladite pièce d'obturation (508) venant s'encastrer dans un logement (L1) ménagé dans la face SUP de la pièce (350) de la tête (ou formant la tête) (T) de manière adaptée pour former un clapet anti retour par la bille (360) venant au regard d'un siège (s) de clapet ménagé dans le circuit (c) au sortir de la chambre (902) du piston (P2), et pour contribuer à la définition du circuit (c), et également jouer le rôle de pièce obturante,
- ledit circuit (c) et les volumes (850) et (852) étant également définis par deux épaulements annulaires, concentriques et coaxiaux (x) EXT et (z) INT de la pièce (350) de la tête (T), qui se placent dans la partie INF de la lumière (200),
* la restriction (r) étant percée dans l'épaulement (x) et,
* le siège (s) du clapet anti retour (car) étant ménagé, en position diamétralement opposée à la restriction (r) par rapport à la lumière (200), selon l'axe longitudinal Y de la tête (T), également dans l'épaulement (x),
- **des joints toriques** (J1) et (J2) assurant l'étanchéité des chambres des pistons respectivement (P1) et (P2) (deux joints par piston) avec la zone (z) et les épaulements (x) et (y) de la pièce (350),
- **une seconde pièce obturante** (509) venant s'encastrer de manière similaire dans un logement (L2) ménagé dans la face SUP de la pièce (350) de la tête (T), et fermer le circuit hydraulique,
- **un moyen de rappel (R)** formé dans ce mode préféré par un ressort de rappel (R) travaillant en compression et disposé dans l'espace (850) défini par la géométrie adaptée de la pièce (350) formant la tête (T), la face supérieure (n) du piston (P1), la face latérale (p) du piston (P1) et la face inférieure du piston (P2),
- ledit ressort (R) agissant simultanément sur la face inférieure du piston (P2) et sur la face supérieure (n) du piston (P2),
- ledit piston (P2) étant logé dans un volume (852) de géométrie adaptée pour recevoir un piston, qui prolonge le volume (850) dans la direction à la fois du clapet anti retour (car) et de la restriction (r), parallèlement à l'axe de cassure A, et,
- ledit ressort (R) étant positionné dans ledit volume (852) et la partie dudit volume (850) situé dans le prolongement, selon la direction de l'axe A, dudit volume (852),
- **une restriction** (r) d'écoulement du fluide hydraulique étant percée dans la pièce (350) de la tête (T) pour faire communiquer le circuit (c) et la chambre (902) du piston (P2),
et **en ce que**
- l'ensemble desdites pièces ci-dessus est positionné entre les fourches INF et SUP (300) terminant le manche (M),
- la pièce (305) est rendue solidaire du manche (300) par les picots (ou goupilles) (112) insérés dans les trous (130) de la fourche INF et les trous de réception (110) de la pièce à cames (305), et
- l'ensemble est maintenu en position définitive par les deux pièces filetées (B) via les trous (132) des fourches (300).

7. Tête de clé dynamométrique (T) selon la revendication 6, **caractérisée en ce que** la face SUP (309) du plateau (308) comporte trois logements non traversants (110) destinés à recevoir trois pions ou goupilles (112) de positionnement, coopérant avec les trous (130) ménagés dans la face SUP de la pièce (300), (6), afin d'éviter un déplacement relatif des pièces (305) et (300).

8. Tête de clé dynamométrique (T) selon la revendication 6 ou 7, **caractérisée en ce que** Selon un mode préféré, l'ensemble des pièces positionnées autour de l'axe de cassure A sont maintenues en place par un ensemble de pièces (B) filetées coopérant avec un filetage adapté de la lumière (200) de la pièce (305), ces pièces (B) n'empêchant pas la rotation des pièces devant se mouvoir en rotation, comme le piston (P1).

9. Tête de clé dynamométrique (T) selon l'une quelconque des revendications 6 à 8, **caractérisée en ce que** ledit moyen mécanique qui rend le piston (P1) solidaire en rotation avec le manche (M) ou son extrémité (300) consiste en un ergot (77) qui s'étend, dans le prolongement d'au moins une des protubérances (75) et qui s'engage dans au moins une encoche (70) ménagée dans la paroi latérale de la lumière de la tête.

10. **Procédé d'amortissement** de la Tête de clé dynamométrique selon l'une quelconque des revendications 1 à 9, au moment du déclenchement où le galet (50) se décale vers le manche et autorise la rotation libre du manche, sous l'action « résiduelle » de l'opérateur, la tête restant fixe autour de la pièce à serrer, dans lequel
- la rotation du manche (M) entraîne la rotation d'une pièce à cames (305) qui est rendue solidaire dudit manche (M), (300) par les picots (112) insérés dans les trous (130), (110)
- un piston (P1) comportant une chambre (901) définie par ledit piston et la partie (350) de la tête (T), et solidaire de ladite tête (T), est alors amené à rouler sur les cames ou rampes de la pièce (305), ce qui, par des géométries adaptées, comprime la chambre (901) du piston (P1), et en chasse le fluide hydraulique via un circuit (c) menant vers la chambre (902) d'un piston (P2) monté libre, dont la chambre (901) se remplit de fluide,
* ledit circuit (c) comportant dans ce sens de circulation dudit fluide un clapet anti retour (car), (r'), (360), (s), qui se place en position « fermé », ainsi qu'une restriction (r) de très faible diamètre qui s'oppose fortement au libre passage dudit fluide et donc amortit le mouvement du piston (P1) et donc amortit le mouvement de rotation du manche (300) via la solidarisation de la pièce à cames (305) avec le manche,
- et en ce que, lors du mouvement inverse vers la position de réenclenchement de la clé, un ressort de rappel (R) repousse le piston (P2), ce qui chasse le fluide hors de la chambre (902) dudit piston (P2), à nouveau vers le circuit (c),
* ledit fluide agissant, dans ce sens de circulation, sur un clapet anti retour (car), (r'), bille (360), siège (s), qui s'ouvre et est dimensionné pour laisser librement passer le fluide, ce qui autorise un retour rapide du manche, sous l'action du ressort de rappel (R), vers la position de réenclenchement.

11. Procédé selon la revendication 10, **caractérisé en ce que** la pièce à cames (305) comporte trois cames ou rampes (310) couvrant chacune un secteur angulaire de 120°, chaque protubérance (75) et billes de roulement (100) roulant, chacune, sur une des trois rampes.

12. Procédé selon la revendication 10 ou 11, **caractérisé en ce que** le mouvement de rotation est stoppé avant la fin de la première rampe de 120° par l'opérateur.

13. Procédé selon l'une quelconque des revendications 10 à 12 **caractérisé en ce que**, à ce stade de 120°, si l'opérateur dépasse ce point, les décrochements (125) entre chaque rampe ou came interdisent un retour du manche en arrière, et l'opérateur doit donc continuer le mouvement sur les 360°.

14. Procédé selon l'une quelconque des revendications 10 à 13, **caractérisé en ce que** au delà de 120°, chacune des trois billes (100) de roulement « retombe » sur la came suivante et est donc « au niveau » de départ, c'est-à-dire en position « piston (P1) » en position « basse ».

15. Procédé selon l'une quelconque des revendications 10 à 14, **caractérisé en ce que** sur les 2x120° restants il faut « remonter » les rampes et donc vaincre un nouvel amortissement, mais à « basse vitesse » l'effet de l'amortissement sera plus faible et on peut considérer que l'on est en mode « tête folle ».

16. Clés dynamométriques comportant une Tête de clé telle que décrite dans les revendications 1 à 9.

17. Applications des clés dynamométriques décrites dans la revendication 16, des Têtes de clé décrites dans les revendications 1 à 9, et du Procédé d'amortissement décrit dans les revendications 10 à 15, dans les domaines de l'aéronautique, de la construction automobile, de l'industrie spatiale, ferroviaire, et de tout secteur industriel requérant une extrême précision de serrage.

## Patentansprüche

1. Drehmomentschlüsselkopf (T), der auf ein Teil (PS) wirkt und in bekannter Weise einen Griff (M) aufweist, der mit dem Kopf (T) in Einrastposition (E) ausgerichtet ist, wobei in den Griff ein ebenfalls bekanntes Ausrastmittel (MD) integriert ist, wobei der Griff (M) einem Ausschlag (DBT) (Winkel in °) zu der Ausrastposition (DE) ausgesetzt ist, wenn der Sollwert erreicht ist und folglich unter der verbliebenen Aktion der Kraft des Bedieners das Ausrasten erfolgt,
- **dadurch gekennzeichnet, dass** der Kopf (T) ein Mittel (m) aufweist, das, wenn die Ausschlagbewegung (DBT) erfolgt, angepasst ist, anhand angepasster Verbindungsmittel und aufgrund dieser Bewegung, in Kompression und anhand einer derart von dem Mittel (m) erzeugten Kraft (f), auf einen ersten Kolben (P1) zu wirken, der eine hydraulische Kraft (F) erzeugt, die dann aus seiner Kammer ein Hydraulikfluid in die Aufnahmekammer eines zweiten Kolbens (P2) über eine Durchgangsverengung (r) des Fluids drückt, wobei die Verengung geometrisch angepasst ist, den Durchsatz des Fluids zu begrenzen und zu kontrollieren und dadurch die Bewegung des Kolbens (P1) zu verlangsamen und demzufolge die Ausschlagbewegung (DBT) des Griffs (M) zu dämpfen, wobei das Fluid in die Aufnahmekammer des zweiten Kolbens (P2) gelangt und gleichzeitig den Kolben (P2) in diese Richtung (a) zurückdrückt, wobei der Kolben (P2) in Abstützung in Kompression auf einem Rückstellmittel (R) des Kolbens (P2) angebracht ist, bis in eine Stoppposition, welche dem Ende der Ausschlagbewegung (DBT) entspricht, oder in Anschlag, wenn der Bediener den Ausschlag nicht ausreichend begrenzt;
- dass, am Ende des Ausschlags (DBT), also reziprok auch am Ende der Verlagerung gemäß (MR) des Mittels (m) zur Erzeugung der Kraft (f) auf den Kolben (P1), das Rückstellmittel (R) den Kolben (P2) zurückdrückt und die Zurückbewegung des Mittels (m) und damit des Griffs (M) in ihre Startposition verursacht, wobei (M) erneut in Position (E) mit dem Kopf T mit (DBT)=0° ausgerichtet wird, so dass der Kolben (P2) in seine Ausgangsposition in Richtung (b) zurückgedrückt wird, wodurch das Hydraulikfluid in Richtung des Kolbens (P1) gedrückt wird,
- dass ein Kreis (c) - oder ein Kreis, der sich zwischen der Kammer und der Verengung (r) befindet - die Aufnahmekammer des Kolbens (P2) mit der Kammer des Kolbens (P1) in Kommunikation versetzt, wobei ein Rückschlagventil (car) auf diesem Kreis (c) derart angebracht ist, dass es den Durchgang des Hydraulikfluids von der Kammer des Kolbens (P1) direkt zu der Kammer des Kolbens (P2) bei Anwendung durch das Mittel (m) der Kraft (f) auf den Kolben (P1) untersagt, was das Fluid zwingt, durch die Durchgangsverengung (r) zu fließen, dass es aber den Durchgang zurück des Fluids von dem Kolben (P2) zu dem Kolben (P1) gestattet, und die Rückkehr des Griffs (M) aus der Position (DE) in die Ausgangsposition (E) unter der Aktion des Rückstellmittels (R), und dadurch, dass der Kreis (c) einen Durchmesser besitzt, der angepasst ist, der Rückkehr des Fluids weniger Widerstand entgegenzusetzen, und dem Fluid einen Rückkehrkreis zu bieten, der in Bezug auf die Verengung (r) sehr bevorzugt ist, was dem Rückstellmittel (R) erlaubt, den Schüssel zwecks der nächsten Operation des Kopfs sehr schnell in erneute Einrastposition zu führen,
- und dass das Mittel (m) beim Ausschlag (DBT) oder bei der Rückkehr in die Einrastposition (E) mit dem Griff (M) fest verbunden angebracht ist, wobei die Rotationsbewegung gemäß dem Winkel (DBT) aus diesem Grund eine Aktion des Mittels (m) auf den Kolben (P1) erzeugt, wobei die Aktion durch die Kraft (f) dargestellt wird.

2. Drehmomentschlüsselkopf (T) nach Anspruch 1, der mit einem Griff (M) zusammenwirkt, aufweisend ein Ausrastmittel (MD), **dadurch gekennzeichnet**
- **dass** er einen Stift (m) aufweist, der mit dem Griff (M) des Schlüssels durch Eingreifen des Stifts (m) in ein Loch (60) fest verbunden ist, das in den Griff gebohrt ist, wobei der Stift mit dem perforierten Teil (133) fest verbunden ist, das selbst angeordnet ist, um frei in einer kreisbogenförmigen Nut (g) zu gleiten, die auf der Bruchachse (A) des Kopfs (T) zentriert ist, und geometrisch angepasst ist, damit der Stift (m) entlang der Nut gleiten kann, wenn der Griff beim Ausrasten in Bezug auf die Achse des Kopfs in einem Ausschlagwinkel (DBT) schwenkt,
- **dass** der Kopf (T), (350), eine erste Vertiefung (10) aufweist, in welcher ein Kolben (P1) gleitet, und eine zweite Vertiefung (15), in welcher ein zweiter Kolben (P2) gleitet,
wobei die Vertiefung (10) die Kammer (901) des Kolbens (P1) bildet und die Vertiefung (15) die Kammer (902) des Kolbens (P2) bildet,
wobei die Vertiefung (10) ebenfalls hinter dem Kolben (P1), also entgegengesetzt zur Kammer (901), das Teil (133) und den Stift (m) aufnimmt, und die Vertiefung (15) hinter dem Kolben (P2), also entgegengesetzt zur Kammer (902), die Rückstellfeder (R) aufnimmt,
- **dass** sich die Vertiefung (15) zwischen dem Kolben (P1) und bis zum Ausgang aus der Kammer (901) verlängert und geometrisch und größenmäßig angepasst ist, ein Teil (352) aufzunehmen, das selbst eine seitlich verengte längliche Vertiefung (r) aufweist, die den Teil (32) des Kreises (c) bildet, und eine Vertiefung (34) mit größerem Querschnitt und die einen Sitz (s) bildet, der eine Kugel (360) und ihre Rückstellfeder (R') aufnimmt, wobei die Kugel (360), der Sitz (s) und die Feder (R') das Rückschlagventil (car) bilden,
- wobei der Rücklauf des Fluids von dem Teil (34) des Kreises (c) durchgeführt wird, Öffnen des Ventils (car) durch Ausrasten der Kugel (360) aus ihrem Sitz (s), Passieren in die Vertiefung (34) des Teils (352), Passieren durch eine seitliche Öffnung (o), die in dem Teil (352) eingerichtet ist und angepasst, dem Passieren des Fluids im Gegensatz zu der Verengung (r) keinen Widerstand entgegenzusetzen, und Passieren durch den Teil (33) des Kreises (c) zu der kommunizierenden Kammer (901), (c),
- **dass**, in Position "eingerasteter" oder "wieder eingerasteter Schlüssel" (E) und in dem Augenblick, in dem das Ausrasten und damit die Ausschlagbewegung (DBT) des Griffs (M) erfolgt, die Kammer (901) anhand einer angepassten Positionierung des Stifts (m) in der Nut (g) mit Hydraulikfluid gefüllt ist und das Volumen der Kammer (902) null oder reduziert ist,
- **dass** die Kammer (901) des Kolbens (P1) mit der Kammer (902) des Kolbens (P2) über einen Hydraulikfluidkreis (c) kommuniziert, wobei der Kreis eine Fluiddurchgangsverengung (r) aufweist, die geometrisch und größenmäßig angepasst ist, um den Durchgang eines Hydraulikfluids zu verlangsamen, das den Kreis (c) in Richtung von (901) zu (902) passiert,
- **dass** der Stift (m), die Nut (g), die Kolben (P1) und (P2), ihre jeweiligen Kammern (901) und (902) und der Kreis (c) geometrisch und größenmäßig angepasst sind, dass beim Ausrasten, also während des Ausschlags (DBT) des Griffs (M), der Stift (m) einen Druck auf die Rückseite (entgegengesetzt zur Kammer (901)) des Kolbens (P1) ausübt, welcher dann das Hydraulikfluid aus der Kammer (901) zu der Kammer (902) des Kolbens (P2) über den Fluidkreis (c) und die Verengung (r) drückt, wobei die Verengung dem freien Durchgang des rheologisch angepassten Fluids entgegenwirkt und damit den Durchgang des Fluids verlangsamt, wobei die Verengung (r) geometrisch und größenmäßig angepasst ist, dass diese Verlangsamung eine Dämpfung der Bewegung des Kolbens (P1) und damit der Bewegung des Stifts (m) bewirkt, wobei die Dämpfung an den Griff (M) übertragen wird, mit dem der Stift fest verbunden ist,
- **dass** der Kreis (c) in Fluidkommunikation mit einem Fluidkreis (c') über ein Rückschlagventil (car) ist, gebildet von einer Kugel (360) und ihrem Sitz (s) (Figur 5) und einer Rückstellfeder (R'), wobei das Ventil (car) derart angeordnet ist, dass beim Ausrasten, also wenn das Fluid aus der Kammer (901) gedrückt wird, das Fluid das Ventil nicht zu der Kammer (902) überwinden kann (Schubkraft der Rückstellung und Wirken des Drucks des Fluids auf die Rückseite der Kugel, wobei die Vorderseite der Kugel quasi keiner Kraft ausgesetzt ist, da die Kammer (902) dabei ist, sich langsam mit Fluid zu füllen, das durch die Verengung passiert, wobei der Druck des Fluids der Kammer (2) vernachlässigbar bleibt), wogegen, wenn der Druck der Kammer (1) ausreichend abgenommen hat, die Rückstellfeder (R) des Kolbens (2) den Kolben (P2) zurückdrückt, so dass der Kolben (P2) das Fluid aus der Kammer (902) zu der Kammer (901) drückt, wobei sich das Ventil öffnet und den Durchgang des Fluids vom Abschnitt (32) des Kreises (c) direkt zum Abschnitt (33) des Kreises (c) erlaubt (da die Rückstellkraft der Feder (R) des Kolbens (P2) größer wird als die Kraft der Feder (r) des Rückschlagventils), bei Umgehung der Verengung (r), und zu der Kammer (25) des Kolbens (P1), der gleichzeitig in Einrastposition zurückkehrt, wobei diese erzwungene Bewegung den Stift (40) und damit den Griff (M), mit dem er anhand des Lochs (60) fest verbunden ist, zurückführt, wobei der Kreis (c), (32), (33) und das Ventil (car) angepasst und kalibriert sind, in Geometrie, Abmessungen und Spannung der Feder (R'), sich zum einen unter der Wirkung der Zurückbewegung des Fluids zu öffnen und um dem Fluid einen Kreis mit geringerem Widerstand zu der Kammer (901) anzubieten, wodurch ein schnelles Befüllen der Kammer (901) und damit eine schnelle, nicht gedämpfte Zurückbewegung des Griffs in Einrastposition erlaubt wird, um einen neuen Zyklus zum Spannen, Ausrasten, erneutes Einrasten durchzuführen.

3. Drehmomentschlüsselkopf (T) nach Anspruch 1 oder 2, **dadurch gekennzeichnet, dass** das Volumen der Kammer (902) ein "Totvolumen" umfasst, das erlaubt, leichte Verluste auszugleichen, die mit der Zeit auftreten können.

4. Drehmomentschlüsselkopf (T) nach einem der Ansprüche 1 bis 3, **dadurch gekennzeichnet, dass** der Ausschlag DBT durch einen Anschlag begrenzt ist.

5. Drehmomentschlüsselkopf (T) nach Anspruch 4, **dadurch gekennzeichnet, dass** der Ausschlag DBT auf 15° begrenzt ist.

6. Drehmomentschlüsselkopf (T) nach Anspruch 1, aufweisend ein Dämpfungssystem der Rotationsbewegung beim Ausrasten, **dadurch gekennzeichnet, dass** er aufweist
- einen Kopfkörper (350) und,
- rotierend zentriert um die "Bruchachse" (A),
- ein "Nocken"- oder "Rampen"-Teil (305), (m), das mit dem Griff (M) des Schlüssels fest verbunden ist und eine Nabe (307) aufweist, die auf der Bruchachse (A) zentriert ist, und eine zu der Nabe senkrechte Platte (308), die auf ihrer Seite SUP (3) Rampen oder "Nocken" (310) aufweist, die jeweils einen Winkelbogen von 120° beschreiben, und jeder von dem nächsten an seinem oberen Punkt durch einen Rücksprung (125) getrennt ist, der bewirkt, dass der nächste Nocken in der Ebene der Platte (308) auf demselben Niveau oder derselben Ebene wie der vorhergehende Nocken beginnt,
- ein Teil, das einen Kolben (P1) bildet, aufweisend, rotationssymmetrisch in Bezug auf die Bruchachse (A), eine Nabe (800), deren Außenseite mit einer Dichtung (810) ausgestattet ist, und eine Platte (820), die zu der Nabe (800) und damit zu der Bruchachse (A) senkrecht ist,
- wobei die Seite INF (830) der Platte drei Vorsprünge (75) aufweist, die sich radial ab der Öffnung der Nabe bis zum Umfang der Platte erstrecken, mit einem Winkelabstand von 120° zwischen jeder radialen Achse jedes Vorsprungs (75), und die Seite INF jedes Vorsprungs (75) eine Aufnahme (80) aufweist, die bestimmt ist, mit einer Lagerkugel (100) zusammenzuwirken, die eingreift und frei in einer Nut (700) rollt, die in der Seite INF der Platte (308) des Nocken- oder Rampenteils (305) eingerichtet ist, wobei die Geometrien und Positionierungen der Aufnahmen (80), Lagerkugeln (100) und Nute (700) angepasst sind, das Rollen des Kolbens (P1) bei seiner Rotationsbewegung auf den Nocken oder Rampen (310) des Teils (305) zu erlauben,
- wobei der Kolben (P1) weiterhin ein mechanisches Mittel aufweist, welches ihn mit dem Kopf (T) fest verbindet, wobei das Mittel angepasst ist, damit, wenn das mit dem Griff (M) fest verbundene Teil (300) unter der verbliebenen Aktion des Bedieners zum Ausrasten schwenkt, diese Rotation des Griffs jene des Kolbens (P1) auf die Nocken oder Rampen (310) bewirkt,
- wobei die Oberfläche SUP (n) der Platte des Kolbens (P1) und die Seitenfläche EXT (p) der Nabe (800) im Zusammenwirken mit dem Teil (350) des Kopfs (T) angepasster Geometrie ein Volumen (850) definieren, das imstande ist, eine Rückstellfeder (R) aufzunehmen,
- einen Kolben (P2), dessen Seite SUP im Zusammenwirken mit dem Teil (350) des Kopfs (T) angepasster Geometrie eine Kammer (902) des Kolbens (P2) definiert und dessen Seite INF sich auf der Rückstellfeder (R) abstützt,
- wobei die Oberfläche SUP (j) und Seitenflächen INT (k) und EXT (p) der Nabe (800) des Kolbens (P1) im Zusammenwirken mit dem Teil (350) des Kopfs (T) angepasster Geometrie die Kammer (901) des Kolbens (P1) definieren und den Kreis (c), der zu der Kammer (902) des Kolbens (P2) führt,
- ein Teil, das ein Rückschlagventil (car) bildet, wobei sich das Ventil aus einem ersten Verschlussteil (508), einer Ventilkugel (360) und einer Rückholfeder (rc) der Kugel zu ihrem Sitz (s) zusammensetzt, der in dem Kreis (c) am Ausgang der Kammer (902) des Kolbens (P2) eingerichtet ist,
- wobei das Verschlussteil (508) in eine Aufnahme (L1) einrastet, die in der Seite SUP des Teils (350) des Kopfs (oder den Kopf bildend) (T) angepasst eingerichtet ist, um durch die Kugel (360) ein Rückschlagventil zu bilden, die gegenüber einem Ventilsitz (s) gelangt, der in dem Kreis (c) am Ausgang der Kammer (902) des Kolbens (P2) eingerichtet ist, und um zu der Definition des Kreises (c) beizutragen, und um ebenfalls die Aufgabe als verschließendes Teil zu erfüllen,
- wobei der Kreis (c) und die Volumina (850) und (852) ebenfalls durch zwei koaxiale, konzentrische und ringförmige Absätze (x) EXT und (z) INT des Teils (350) des Kopfs (T) definiert sind, die sich im Teil INF der Öffnung (200) platzieren,
-- wobei die Verengung (r) in den Absatz (x) gebohrt ist und
-- wobei der Sitz (s) des Rückschlagventils (car) in Bezug auf die Öffnung (200) in diametral gegenüberliegender Position zu der Verengung (r) gemäß der Längsachse Y des Kopfs (T) ebenfalls in dem Absatz (x) eingerichtet ist,
- Ringdichtungen (J1) und (J2), die die Dichtigkeit der Kammern der jeweiligen Kolben (P1) und (P2) (zwei Dichtungen je Kolben) mit der Zone (z) und den Absätzen (x) und (y) des Teils (350) gewährleisten,
- ein zweites verschließendes Teil (509), das in ähnlicher Weise in eine Aufnahme (L2) einrastet, die in der Seite SUP des Teils (350) des Kopfs (T) eingerichtet ist, und den Hydraulikkreis verschließt,
- ein Rückstellmittel (R), das in dieser bevorzugten Form durch eine Rückstellfeder (R) gebildet ist, die mit Kompression arbeitet und in dem Raum (850) angeordnet ist, der von der angepassten Geometrie des Teils (350) definiert ist, das den Kopf (T), die obere Seite (n) des Kolbens (P1), die seitliche Seite (p) des Kolbens (P1) und die untere Seite des Kolbens (P2) bildet,
- wobei die Feder (R) gleichzeitig auf die untere Seite des Kolbens (P2) und auf die obere Seite (n) des Kolbens (P2) einwirkt,
- wobei der Kolben (P2) in einem Volumen (852) mit einer Geometrie untergebracht ist, die zur Aufnahme eines Kolbens angepasst ist, welches das Volumen (850) in Richtung sowohl des Rückschlagventils (car) als auch der Verengung (r) parallel zur Bruchachse A verlängert, und
- wobei die Feder (R) in dem Volumen (852) und dem Teil des Volumens (850), das sich in der Verlängerung, gemäß der Richtung der Achse A, des Volumens (852) befindet, positioniert ist,
- wobei eine Fließverengung (r) des Hydraulikfluids in das Teil (350) des Kopfs (T) gebohrt ist, um den Kreis (c) und die Kammer (902) des Kolbens (P2) in Kommunikation zu versetzen,
- wobei die Gruppe der obigen Teile zwischen den Gabeln INF und SUP (300) positioniert ist, welche den Griff (M) abschließen,
- wobei das Teil (305) mit dem Griff (300) durch Zapfen (oder Bolzen) (112) fest verbunden ist, die in die Löcher (130) der Gabel INF und die Aufnahmelöcher (110) des Nockenteils (305) eingesetzt sind, und
- wobei die Gruppe von den zwei gewindeten Teilen (B) über die Löcher (132) der Gabeln (300) in endgültiger Position gehalten werden.

7. Drehmomentschlüsselkopf (T) nach Anspruch 6, **dadurch gekennzeichnet, dass** die Seite SUP (309) der Platte (308) drei nicht durchgängige Aufnahmen (110) aufweist, die zur Aufnahme von drei Positionierungsstiften oder -bolzen (112) bestimmt sind, welche mit den Löchern (130) zusammenwirken, die in der Seite SUP des Teils (300) eingerichtet sind, (6), um eine relative Verlagerung der Teile (305) und (300) zu verhindern.

8. Drehmomentschlüsselkopf (T) nach Anspruch 6 oder 7, **dadurch gekennzeichnet, dass** gemäß einer bevorzugten Form die Gruppe der um die Bruchachse A positionierten Teile von einer Gruppe gewindeter Teile (B) am Platz gehalten wird, die mit einem angepassten Gewinde der Öffnung (200) des Teils (305) zusammenwirkt, wobei diese Teile (B) nicht die Rotation der Teile verhindern, die sich wie der Kolben (P1) rotierend bewegen müssen.

9. Drehmomentschlüsselkopf (T) nach einem der Ansprüche 6 bis 8, **dadurch gekennzeichnet, dass** das mechanische Mittel, welches den Kolben (P1) mit dem Griff (M) oder seinem Ende (300) rotierend fest verbindet, aus einem Stift (77) besteht, der sich in der Verlängerung von mindestens einem der Vorsprünge (75) erstreckt und der in mindestens eine Kerbe (70) eingreift, die in der Seitenwand der Öffnung des Kopfs eingerichtet ist.

10. Verfahren zur Dämpfung des Drehmomentschlüsselkopfs nach einem der Ansprüche 1 bis 9 im Augenblick des Ausrastens, in dem sich die Rolle (50) zum Griff versetzt und die freie Rotation des Griffs unter der "verbliebenen" Aktion des Bedieners gestattet, wobei der Kopf fest um das zu spannende Teil bleibt, wobei
- die Rotation des Griffs (M) die Rotation eines Nockenteils (305) bewirkt, das mit dem Griff (M), (300) durch die in die Löcher (130), (110) eingesetzten Zapfen (112) fest verbunden ist,
- ein Kolben (P1), der eine Kammer (901) aufweist, die von dem Kolben und dem Teil (350) des Kopfs (T) definiert ist und mit dem Kopf (T) fest verbunden ist, dann veranlasst wird, über die Nocken oder Rampen des Teils (305) zu rollen, wodurch aufgrund der angepassten Geometrien die Kammer (901) des Kolbens (P1) komprimiert wird und daraus das Hydraulikfluid über einen Kreis (c), der zu der Kammer (902) eines frei angebrachten Kolbens (P2) führt, gedrückt wird, dessen Kammer (901) sich mit Fluid füllt,
-- wobei der Kreis (c) in dieser Zirkulationsrichtung des Fluids ein Rückschlagventil (car), (r'), (360), (s) aufweist, das sich in Position "geschlossen" platziert, sowie eine Verengung (r) mit einem sehr geringen Durchmesser, die den freien Durchgang des Fluids erheblich behindert und damit die Bewegung des Kolbens (P1) dämpft und damit die Rotationsbewegung des Griffs (300) über die feste Verbindung des Nockenteils (305) mit dem Griff dämpft,
- und dass, bei der umgekehrten Bewegung in die erneute Einrastposition des Schlüssels, eine Rückstellfeder (R) den Kolben (P2) zurückdrückt, wodurch das Fluid aus der Kammer (902) des Kolbens (P2) erneut zum Kreis (c) gedrückt wird,
-- wobei das Fluid in dieser Zirkulationsrichtung auf ein Rückschlagventil (car), (r'), Kugel (360), Sitz (s) wirkt, das sich öffnet und bemessen ist, um das Fluid ungehindert hindurchzulassen, was eine schnelle Rückkehr des Griffs unter der Wirkung der Rückstellfeder (R) in die erneute Einrastposition gestattet.

11. Verfahren nach Anspruch 10, **dadurch gekennzeichnet, dass** das Nockenteil (305) drei Nocken oder Rampen (310) aufweist, die jeder einen Winkelsektor von 120° abdecken, wobei jeder Vorsprung (75) und alle Lagerkugeln (100) über eine der drei Rampen rollen.

12. Verfahren nach Anspruch 10 oder 11, **dadurch gekennzeichnet, dass** die Rotationsbewegung vor dem Ende der ersten Rampe von 120° von dem Bediener gestoppt wird.

13. Verfahren nach einem der Ansprüche 10 bis 12, **dadurch gekennzeichnet, dass** in diesem Stadium von 120°, wenn der Bediener diesen Punkt überwindet, die Rücksprünge (125) zwischen jeder Rampe oder Nocken eine Rückkehr des Griffs zurück verhindern und der Bediener demzufolge die Bewegung über die 360° fortsetzen muss.

14. Verfahren nach einem der Ansprüche 10 bis 13, **dadurch gekennzeichnet, dass** jenseits von 120° jede der drei Lagerkugeln (100) auf den folgenden Nocken "herunterfällt" und demzufolge "auf Ausgangsniveau" ist, das heißt, in Position "Kolben" (P1) in "niedriger" Position.

15. Verfahren nach einem der Ansprüche 10 bis 14, **dadurch gekennzeichnet, dass** über die restlichen 2 x 120° die Rampen "angehoben" werden müssen und demzufolge eine neue Dämpfung überwunden werden muss, wobei jedoch mit "niedriger Geschwindigkeit" die Dämpfungswirkung geringer ist und davon ausgegangen werden kann, dass man sich im Modus "Leerlaufkopf" befindet.

16. Drehmomentschlüssel, aufweisend einen Schlüsselkopf wie in den Ansprüchen 1 bis 9 beschrieben.

17. Anwendungen der Drehmomentschlüssel, beschrieben in Anspruch 16, der Schlüsselköpfe, beschrieben in den Ansprüchen 1 bis 9, und des Dämpfungsverfahrens, beschrieben in den Ansprüchen 10 bis 15, in den Bereichen der Luftfahrt, des Automobilbaus, der Raumfahrtindustrie, des Eisenbahnwesens und in jeder Industriebranche, die ein äußerst präzises Spannen verlangt.

## Claims

1. **A torque wrench head** (T) acting on a part (PS) and including, in a known manner, a grip (M), aligned with said head (T) in an engagement position (E), in which grip a disengagement means (MD), also known, is integrated, said grip (M) being subjected to a pivotal displacement (DBT) (angle in °) towards the disengagement position (DE) when the setpoint value is reached and the disengagement is performed consequently, under the residual action of the effort of the operator,
- **Characterized in that** said head (T) includes a means (m) adapted, when the pivotal displacement movement (DBT) takes place, to act, by adapted connection means and by this movement, in compression and by a force (f) thus created by the means (m), on a first piston (P1), which, creates a hydraulic force (F) which then forces a hydraulic fluid out of its chamber towards the receiving chamber of a second piston (P2) via a fluid passage restriction (r), which restriction is geometrically adapted to limit and control the flow rate of the fluid and thus to slow down the movement of the piston (P1) and therefore to dampen the pivotal displacement movement (DBT) of the grip (M), the fluid penetrating into the receiving chamber of the second piston (P2) and simultaneously pushing said piston (P2) in the direction (a), which piston (P2) is mounted so as to bear in compression on a return means (R) of said piston (P2) up to a stop position which corresponds to the end of the pivotal displacement movement (DBT), or so as to abut if the operator does not sufficiently limit said pivotal displacement;
- **In that**, at the end of the pivotal displacement (DBT), and therefore in a reciprocal manner also at the end of the displacement according to (MR) of the means (m) for generating the force (f) on the piston (P1), the return means (R) pushes the piston (P2) and causes the reverse movement of the means (m) and therefore of the grip (M) towards their start position, (M) being aligned again in the position (E) with the head T with (DBT)=0°, pushing the piston (P2) towards its initial position, in the direction (b), which forces the hydraulic fluid out towards the piston (P1),
- **In that** a circuit (c) makes the receiving chamber - or a circuit located between said chamber and the restriction (r) - of said piston (P2) communicate with the chamber of said piston (P1), a check valve (car) being mounted on this circuit (c) such that it prevents the passage of the hydraulic fluid from the chamber of the piston (P1) directly towards the chamber of the piston (P2) during the application by the means (m) of the force (f) on the piston (P1), which forces said fluid to pass through the passage restriction (r), but it authorizes the reverse passage of said fluid from the piston (P2) towards the piston (P1), and the return of the grip (M) from the position (DE) towards the initial position (E) under the action of the return means (R), and **in that** the circuit (c) has a diameter adapted to oppose a lesser resistance to said return of the fluid, and to offer to said fluid a very favorable return circuit compared to the restriction (r), which enables the return means (R) to bring the key very quickly back into the re-engagement position for the next operation of the head,
- And **in that** said means (m) is mounted secured to the grip (M) during the pivotal displacement (DBT) or the return towards the engagement position (E), the rotational movement according to the angle (DBT) therefore generating an action of the means (m) on the piston (P1), which action is represented by the force (f).

2. The torque wrench head (T) according to claim 1, cooperating with a grip (M) including a disengagement means (MD), **characterized**
- **in that** it includes a lug (m) made secured to the grip (M) of the key, by fitting of said lug (m) into a hole (60) drilled in the grip, which lug is secured to the perforated part (133) itself disposed so as to be free to slide a circle arc shaped groove (g) centered on the break-up axis (A) of the head (T), and geometrically adapted so that said lug (m) could slide along said groove when the grip pivots by a pivotal displacement angle (DBT) during the disengagement relative to the axis of the head,
- **in that** the head (T), (350), includes a first recess (10) in which a piston (P1) slides and a second recess (15) in which a second piston (P2) slides,
said recess (10) forming the piston (P1) chamber (901) and said recess (15) forming the piston (P2) chamber (902),
said recess (10) also receiving, behind the piston (P1), and therefore opposite to the chamber (901), the part (133) and the lug (m), and said recess (15) receiving, behind the piston (P2), and therefore opposite to the chamber (902), the return spring (R),
- **in that** said recess (15) extends between the piston (P1) and up to the outlet of the chamber (901), and is adapted, by its geometry and dimensions, to receive a part (352), including, in turn, a narrow lateral longitudinal recess (r) which forms the portion (32) of said circuit (c), and a recess (34) with a larger section and which forms a seat (s) which receives a ball (360) and its return spring (R'), the ball (360), the seat (s) and the spring (R') forming the check valve (car),
• the return of the fluid being carried out through the portion (34) of the circuit (c), the opening of the check valve (car) by lift-off of the ball (360) away from its seat (s), the passage in the recess (34) of the part (352), the passage through the lateral orifice (o) formed in the part (352) and adapted not to oppose a resistance to the passage of the fluid, on the contrary of the restriction (r), and the passage through the portion (33) of the circuit (c), towards the communicating chamber (901), (c),
- and **in that**, in the « engaged » or « re-engaged » (E) key position, and at the time when the disengagement, and therefore the pivotal displacement movement (DBT) of the grip (M), begins, the chamber (901), by an adapted positioning of the lug (m) in the groove (g), is filled with the hydraulic fluid and the chamber (902) has a zero or reduced volume,
- **in that** the chamber (901) of the piston (P1) communicates with the chamber (902) of the piston (P2) via a hydraulic fluid circuit (c), said circuit including a fluid passage restriction (r) adapted, by its geometry and dimensions, to slow down the passage of a hydraulic fluid passing in said circuit (c) in the direction from (901) towards (902),
- **in that** the lug (m), the groove (g), the pistons (P1) and (P2), their chambers (901) and (902) respectively and the circuit (c) are adapted, by their geometry and by their dimensions, so that, at disengagement, and therefore during the pivotal displacement (DBT) of the grip (M), the lug (m) exerts a pressure on the rear face (opposite to the chamber (901)) of the piston (P1), which then forces the hydraulic fluid out of the chamber (901) towards the chamber (902) of the piston (P2), via the fluid circuit (c) and the restriction (r), which restriction resists the free passage of said fluid adapted, by its rheology, and therefore slows down the passage of the fluid, said restriction (r) being adapted, by its geometry and by its dimensions, so that this slow-down achieves a dampening of the movement of the piston (P1) and therefore of the movement of the lug (m), which dampening is transmitted to the grip (M) to which the lug is secured,
- **in that** the circuit (c) is in fluidic communication with a fluid circuit (c') via a check valve (car) formed by a ball (360) and its seat (s) (Figure 5), and a return spring (R'), said valve (car) being disposed such that, at disengagement, and therefore when the fluid is forced out of the chamber (901), said fluid cannot get through the valve towards the chamber (902) (thrust effort of the return and push of the pressure of the fluid on the rear of the ball, the front of the ball undergoing almost no counter-reaction because the chamber (902) being filled slowly with the fluid passing through the restriction, the pressure of the fluid of the chamber (2) remains negligible) while, when the pressure of the chamber (1) has sufficiently decreased, the return spring (R) of the piston (2) pushes back said piston (P2), said piston (P2) forces the fluid out of the chamber (902) towards the chamber (901), the valve opens and enables the passage of the fluid from the section (32) of the circuit (c) directly towards the section (33) of said circuit (c) (because the return effort of the spring (R) of the piston (P2) becomes larger than the effort of the spring (r) of the check valve), by bypassing the restriction (r), and towards the chamber (25) of the piston (P1), which simultaneously returns into the engaged position, this forced movement bringing the lug (40), and therefore the grip (M) to which it is secured, back through the hole (60), the circuit (c), (32), (33) and the valve (car) being adapted and calibrated, by their geometry, their dimensions and the tension of the spring (R'), on the one hand, so as to open under the action of the reverse movement of the fluid and on the other hand to offer to said fluid a circuit with a lesser resistance towards the chamber (901), which authorizes a quick filling of the chamber (901) and therefore a quick, non-dampened, reverse movement of the grip into the engagement position to perform a new tightening, disengagement, re-engagement cycle.

3. The torque wrench head (T) according to claim 1 or 2, **characterized in that** the volume of the chamber (902) comprises a « dead volume » which allows compensating for the slight leakages that might occur over time.

4. The torque wrench head (T) according to any one of claims 1 to 3, **characterized in that** the pivotal displacement DBT is limited by a stop.

5. The torque wrench head (T) according to claim 4, **characterized in that** the pivotal displacement DBT is limited to 15°.

6. The torque wrench head (T) according to claim 1, including a system for dampening the rotational movement at disengagement, **characterized in that** it includes
- a **head body** (350) and,
- centered in rotation about the « **break-up axis** » (A),
- a **part (305), (m),** called « **with cams** » or « **with ramps** », secured to the grip (M) of the key and including a hub (307) centered on the break-up axis (A) and a flat stage (308) perpendicular to said hub, including on its face SUP (3) ramps or « cams » (310), each covering an angular arc of 120°, and each being separated from the next one, at its top point, by a setback (125) which is such that the next cam starts, in the plane of the flat stage (308), from the same level or plane as the preceding cam,
- **a part forming the piston (P1)** including, by rotational symmetry with respect to the break-up axis (A), a hub (800) whose external face is provided with a gasket (810), and a flat stage (820) perpendicular to said hub (800) and therefore to said break-up axis (A),
- the face INF (830) of said flat stage including three projections (75) extending radially from the aperture of the hub up to the periphery of said flat stage, with an angular spacing of 120° between each radial axis of each projection (75), and the face INF of each projection (75) including a housing (80) intended to cooperate with a rolling ball (100), which fits in and rolls freely within a groove (700) formed in the face INF of the flat stage (308) of the parts (305) with cams or ramps, the geometries and positioning of the housings (80), rolling balls (100) and groove (700) being adapted to enable said rolling of the piston (P1), during its rotational movement, on the cams or ramps (310) of the part (305),
- said piston (P1) further including a mechanical means making it secured to the head (T), said means being adapted so that, when the part (300) secured to the grip (M) pivots at disengagement under the residual action of the operator, this rotation of the grip causes that of the piston (P1) on the cams or ramps (310),
- the surface SUP (n) of the flat stage of the piston (P1) and lateral EXT (p) of the hub (800) defining, in cooperation with the part (350) of the head (T) with an adapted geometry, a volume (850) adapted to receive a return spring (R),
- **a piston (P2)** whose face SUP defines, in cooperation with the part (350) of the head (T), with an adapted geometry, a chamber (902) of the piston (P2) and whose face INF bears on said return spring (R),
- the surfaces SUP (j) and lateral INT (k) and EXT (p) of the hub (800) of the piston (P1) defining, in cooperation with the part (350) of the head (T) with an adapted geometry, the chamber (901) of the piston (P1) and the circuit (c) which leads towards the chamber (902) of the piston (P2),
- **a part forming the check valve (car),** said valve being composed by a first sealing part (508), a valve ball (360) and a spring (rc) for biasing said ball towards its seat (s) formed in the circuit (c) at the outlet of the chamber (902) of the piston (P2),
- said sealing part (508) being fitted into a housing (L1) formed in the face SUP of the part (350) of the head (or forming the head) (T) in an adapted manner so as to form a check valve by the ball (360) lying opposite a valve seat (s) formed in the circuit (c) at the outlet of the chamber (902) of the piston (P2), and to contribute to the definition of the circuit (c), and also to fill the function of the sealing part,
- said circuit (c) and the volumes (850) and (852) being also defined by two annular, concentric and coaxial shoulders (x) EXT and (z) INT of the part (350) of the head (T), which are placed in the portion INF of the aperture (200),
• the restriction (r) being drilled in the shoulder (x) and,
• the seat (s) of the check valve (car) being formed, in the position diametrically opposite to the restriction (r) with respect to the aperture (200), according to the longitudinal axis Y of the head (T), also in the shoulder (x),
- **O-ring gaskets** (J1) and (J2) ensuring sealing of the chambers of the pistons (P1) and (P2) respectively (two gaskets per piston) with the area (z) and the shoulders (x) and (y) of the part (350),
- **a second sealing part** (509) fitted in a similar manner into a housing (L2) formed in the face SUP of the part (350) of the head (T), and closing the hydraulic circuit,
- **a return means (R)** formed in this preferred embodiment by a return spring (R) working in compression and disposed in the space (850) defined by the adapted geometry of the part (350) forming the head (T), the upper face (n) of the piston (P1), the lateral face (p) of the piston (P1) and the lower face of the piston (P2),
- said spring (R) acting simultaneously on the lower face of the piston (P2) and on the upper face (n) of the piston (P2),
- said piston (P2) being housed within a volume (852) with a geometry adapted to receive a piston, which extends the volume (850) in the direction of both the check valve (car) and the restriction (r), parallel to the break-up axis A, and
- said spring (R) being positioned in said volume (852) and the portion of said volume (850) located in the continuation of said volume (852), according to the direction of the axis A,
- a hydraulic fluid flow **restriction (r)** being drilled in the part (350) of the head (T) to make the circuit (c) and the chamber (902) of the piston (P2) communicate,
- all said parts hereinabove are positioned between the clevises INF and SUP (300) terminating the grip (M),
- the part (305) is made secured to the grip (300) by the spikes (or pins) (112) inserted into the holes (130) of the clevis INF and the receiving holes (110) of the part with cams (305), and
- the set is held in the ultimate position by the two threaded parts (B) the holes (132) of the clevises (300).

7. The torque wrench head (T) according to claim 6, **characterized in that** the face SUP (309) of the flat stage (308) includes three non-through housings (110) intended to receive three positioning studs or pins (112), cooperating with the holes (130) formed in the face SUP of the part (300), (6), in order to avoid a relative displacement of the parts (305) and (300).

8. The torque wrench head (T) according to claim 6 or 7, **characterized in that** according to a preferred embodiment, all of the parts positioned around the break-up axis A are held in place by a set of tapped parts (B) cooperating with an adapted thread of the aperture (200) of the part (305), these parts (B) not preventing the rotation of the parts having to move in rotation, such as the piston (P1).

9. The torque wrench head (T) according to any one of claims 6 to 8, **characterized in that** said mechanical means which makes the piston (P1) secured in rotation with the grip (M) or its end (300) consists of a lug (77) which extends, in the continuation of at least one of the projections (75) and which fits into at least one notch (70) formed in the lateral wall of the aperture of the head.

10. **A method for dampening** the torque wrench head according to any one of claims 1 to 9, at the time of disengagement where the roller (50) is shifted towards the grip and authorizes the free rotation of the grip, under the « residual » action of the operator, the head remaining fixed around the part to be tightened, wherein
- the rotation of the grip (M) causes the rotation of a part with cams (305) which is made secured to said grip (M), (300) by the spikes (112) inserted into the holes (130), (110)
- a piston (P1) including a chamber (901) defined by said piston and the portion (350) of the head (T), and secured to said head (T), is then brought to roll on the cams or ramps of the part (305), which, by adapted geometries, compresses the chamber (901) of the piston (P1), and forces the hydraulic fluid out via a circuit (c) leading towards the chamber (902) of a freely-mounted piston (P2), whose chamber (901) is filled with fluid,
• said circuit (c) including in this flow direction of said fluid a check valve (car), (r'), (360), (s), which is placed in the « closed » position, as well as a restriction (r) with a very small diameter which strongly resists the free passage of said fluid and therefore dampens the movement of the piston (P1) and therefore dampens the rotational movement of the grip (300) by securing the part with cams (305) with the grip,
- and in that, during the reverse movement towards the re-engagement position of the key, a return spring (R) pushes back the piston (P2), which forces the fluid out of the chamber (902) of said piston (P2), again towards the circuit (c),
• said fluid acting, in this flow direction, on a check valve (car), (r'), ball (360), seat (s), which opens and is sized so as to let the fluid pass freely, which authorizes a quick return of the grip, under the action of the return spring (R), towards the re-engagement position.

11. The dampening method according to claim 10, **characterized in that** the part with cams (305) includes three cams or ramps (310) each covering an angular sector of 120°, each projection (75) and rolling balls (100) each rolling on one of the three ramps.

12. The dampening method according to claim 10 or 11, **characterized in that** the rotational movement is stopped before the end of the first 120° ramp by the operator.

13. The dampening method according to any one of claims 10 to 12, **characterized in that**, at this 120° level, if the operator overpasses this point, the setbacks (125) between each ramp or cam preventing a backward return of the grip, and the operator therefore must continue the movement over 360°.

14. The dampening method according to any one of claims 10 to 13, **characterized in that**, beyond 120°, each of the three rolling balls (100) « falls » on the next cam and is therefore « at the start level », that is to say in the position « piston (P1) » in the « low » position.

15. The dampening method according to any one of claims 10 to 14, **characterized in that**, over the remaining 2x120°, it is necessary to « rise up » the ramps and therefore to overcome a new dampening, but at « low speed » the effect of the dampening will be lower and it is possible to consider the operation as an « idler head » operating mode.

16. Torque wrenches including a key head as described in claims 1 to 9.

17. Applications of the torque wrenches described in claim 16, of the key heads described in claims 1 to 9, and of the dampening method described in claims 10 to 15, in the fields of aeronautics, automotive industry, spatial industry, railway industry, and any industrial sector requiring an extreme tightening accuracy.
